# EUROPÄISCHE PATENTANMELDUNG

(11) **EP 1 759 843 A2**
(43) Veröffentlichungstag der Anmeldung: **07.03.2007**
(21) Anmeldenummer: 06113232.0
(22) Anmeldetag: 27.04.2006
(51) Int. Cl.: B41F 27/12

(54) **Zylinder einer Druckmaschine mit einer dem jeweiligen Zylinder zugeordneten Vorrichtung zum Zuführen oder Abführen mindestens eines Aufzugs zu und/oder von dem Zylinder**

(30) Priorität: 22.08.2005 DE 102005039773
(71) Anmelder: Koenig & Bauer Aktiengesellschaft, 97080 Würzburg (DE)
(72) Erfinder: Schäfer, Karl, 97273 Kürnach (DE); Schneider, Georg, 97080, Würzburg (DE)
(74) Vertreter: Stiel, Jürgen

(57) **Zusammenfassung**

Es werden Zylinder (31,32,33,34) einer Druckmaschine mit einer dem jeweiligen Zylinder zugeordneten Vorrichtung zum Zuführen und/oder Abführen mindestens eines Aufzugs (01,36,37) zu und/oder von dem Zylinder (31,32,33,34) vorgeschlagen, wobei auf dem Zylinder in dessen Umfangsrichtung hintereinander zwei Aufzüge (01,36,37) jeweils mit einer einfachen, im auf dem Zylinder (31,32,33,34) montierten Zustand den Umfang dieses Zylinders in etwa zur Hälfte umspannenden Länge (L1) anordenbar sind, wobei die Vorrichtung zum Zuführen und/oder Abführen des jeweiligen Aufzugs (01,36,37) ein an dem jeweiligen eine einfache Länge (L1) aufweisenden Aufzug angreifendes erstes Förderelement (101) aufweist, wobei auf dem Zylinder anstelle von zwei hintereinander angeordneten, jeweils eine einfache Länge aufweisenden Aufzügen ein einzelner Aufzug (01,36,37) mit einer doppelten, im auf dem Zylinder montierten Zustand den Umfang dieses Zylinders in etwa vollständig umspannenden Länge (L2) anordenbar ist, wobei die Vorrichtung zum Zuführen und/oder Abführen des Aufzugs mindestens ein an den die doppelte Länge (L2) aufweisenden Aufzug angreifendes zweites Förderelement aufweist.

## Beschreibung

Zylinder einer Druckmaschine mit einer dem jeweiligen Zylinder zugeordneten Vorrichtung zum Zuführen und/oder Abführen mindestens eines Aufzugs zu und/oder von dem Zylinder

Die Erfindung betrifft Zylinder einer Druckmaschine mit einer dem jeweiligen Zylinder zugeordneten Vorrichtung zum Zuführen und/oder Abführen mindestens eines Aufzugs zu und/oder von dem Zylinder gemäß dem Oberbegriff des Anspruchs 1 oder 2.

Die DE 100 01 322 A1 betrifft ein Verfahren zum automatischen Zuführen von Druckplatten an Druckmaschinen. Es ist ein Plattenzylinder einer Bogendruckmaschine mit nur einem achsparallelen Kanal offenbart, zu welchem Sauggreifer einer Fördereinrichtung eine Druckplatte aus einem Plattenmagazin fördern. DE 100 01 322 A1 hat keinerlei Bezug zu dem Problem, Druckplatten unterschiedlicher Länge vom Plattenmagazin zum Plattenzylinder oder in umgekehrter Richtung zu fördern. Auch findet sich in der DE 100 01 322 A1 kein Hinweis darauf, an welcher auf die jeweilige Länge der Druckplatte bezogenen Stelle die Sauggreifer mit einer diese Druckplatte fördernden Kraft einwirken.

Die DE 41 40 413 C2 betrifft eine Vorrichtung zum Wechseln von Druckplatten bei Offsetdruckmaschinen. Es sind Plattenzylinder einer Bogendruckmaschine mit jeweils nur einem achsparallelen Kanal offenbart, zu denen jeweils eine dem jeweiligen Plattenzylinder zugeordnete Fördereinrichtung eine Druckplatte aus einem jeweiligen Plattenmagazin fördern. Die jeweiligen Fördereinrichtungen weisen jeweils Transportbänder auf, auf denen die jeweilige zu fördernde Druckplatte aufliegt. Die Transportbänder sind mit Löchern versehen, die gleichmäßig über die Länge des Transportbandes verteilt angeordnet sind, wobei eine auf den Transportbändern aufliegende Druckplatte zu ihrer dortigen Anpressung durch einen durch die Löcher des jeweiligen Transportbandes hindurchwirkenden Unterdruck angesaugt wird. In dem jeweiligen Plattenmagazin sind Druckplatten unterschiedlicher Länge speicherbar, wobei die Länge des Plattenmagazins ungefähr der halben Länge der größten zu verwendenden Druckplatte entspricht. Zur Abstützung einer Druckplatte, die länger ist als die Länge des Plattenmagazins, ist ein im Rahmen des Plattenmagazins ausziehbar angeordneter Stützbügel vorgesehen. Durch die Speicherbarkeit unterschiedlich langer Druckplatten ist dasselbe Plattenmagazin zwar für Plattenzylinder unterschiedlichen Umfangs geeignet, jedoch gibt DE 41 40 413 C2 keinen Hinweis darauf, zu demselben Plattenzylinder aus demselben Plattenmagazin wahlweise Druckplatten unterschiedlicher Länge zu fördern, denn auf dem jeweiligen Plattenzylinder ist aufgrund seines nur einen Kanals an seinem unveränderlichen Umfang jeweils nur eine Druckplatte einer ganz bestimmten Länge montierbar.

Durch die DE 101 23 882 A1 ist bekannt, einen nur einen achsparallelen Kanal aufweisenden Plattenzylinder einer Bogendruckmaschine mit einer in einem Normalformat ausgebildeten Druckplatte oder alternativ mit einer Druckplatte mit einem kürzeren Format als dem Normalformat zu betreiben.

Durch die DE 43 42 359 C1 ist ein Magazin für den automatischen Druckplattenwechsel bekannt, wobei das Magazin mehrere einem Plattenzylinder zuzuführende Druckplatten aufnimmt, wobei für jede in dem Magazin bereitgestellte Druckplatte eine schaltbare Halteeinrichtung vorgesehen ist, wobei alle in dem Magazin bereitgestellten Druckplatten vertikal in kaskadenförmiger Anordnung in das Magazin eingestellt und mit ihrer Vorderkante auf der schaltbaren Halteeinrichtung aufgestellt sind. Nach einer Betätigung der Halteeinrichtung lässt diese die von ihr abgestützte Druckplatte mit der Vorderkante auf eine gekrümmte Förderfläche fallen, wobei die Förderfläche die Druckplatte zu einem Paar von Transportrollen gleiten lässt, wobei die Transportrollen nach ihrem Ergreifen der Druckplatte diese zum Plattenzylinder fördern. Die in der DE 43 42 359 C1 beschriebene Vorrichtung hat den Nachteil, dass sie durch ihr vertikal ausgerichtetes Magazin den Zugang zum Druckwerk versperrt und damit am Druckwerk vorzunehmende Wartungs- und Reinigungsarbeiten erheblich erschwert. Durch die kaskadenförmige Anordnung der Druckplatten ergibt sich für die auf der höchstliegend angeordneten Halteeinrichtung aufgestellte Druckplatte entlang der Förderfläche ein sehr langer Gleitweg bis zu den Transportrollen, den die Druckplatte nach einer Betätigung der Halteeinrichtung allein von der Schwerkraft angetrieben zurück zu legen hat. Einer der biegsamen Druckplatte durch die Förderfläche aufgeprägten Krümmung wirkt ein aus der Elastizität der Druckplatte resultierendes Rückstellmoment entgegen, das die Reibung zwischen der Druckplatte und der Förderfläche vergrößert, wobei die Reibung naturgemäß als ein energiezehrender Widerstand ihrerseits die Gleitbewegung der Druckplatte auf der langen Förderfläche hemmt, sodass die Gefahr besteht, dass die Druckplatte infolge eines Verzehrs ihrer Antriebsenergie oder eines Verklemmens im Magazin stecken bleibt und somit ihre Vorderkante die Transportrollen nicht zuverlässig erreicht und infolgedessen dem Formzylinder auch nicht zuverlässig zugeführt werden kann.

Durch die DE 43 27 013 C1 ist eine Druckplatten-Kassette für ein Magazin bekannt, wobei die Kassette mehrere Druckplatten aufnimmt und die Druckplatten mittels einer Plattenentnahme-Einrichtung aus der Kassette herausziehbar sind, wobei Abstandselemente die Druckplatten als Hilfe für ihre Entnahme im Entnahmebereich auffächern, wobei die oberste Druckplatte eines Stapels von Druckplatten mit an ihrem nachlaufenden Ende abgekanteten Einhängeschenkeln vorrangig einem Plattenzylinder zugeführt wird. Es besteht der Nachteil, dass die im Magazin gespeicherten Druckplatten nur in ihrem Entnahmebereich durch die fächerförmigen Abstandselemente voneinander beabstandet sind. Die dem Zylinder zuzuführenden Druckplatten werden demnach nicht gänzlich ohne Berührungsflächen in voneinander beabstandeten Speicherpositionen gespeichert, sodass insbesondere beim Herausziehen der Druckplatten aus dem Magazin die Gefahr einer Beschädigung ihrer Oberfläche besteht. Auch ist ausschließlich ein Zuführen der im Magazin zuoberst angeordneten Druckplatte möglich.

Durch die DE 42 39 895 A1 ist eine Zuführeinrichtung für den automatischen Einzug von flexiblen Druckplatten bekannt, wobei auch die in einem mehr oder weniger gegenüber der Horizontalen geneigten Stapel zuunterst angeordnete Druckplatte durch ihren vorderen Bereich erfassende Vereinzelungs- und Zuführrollen einem einem Formzylinder zugeordneten Druckzylinder, einem Zwischenzylinder oder einer Übergabetrommel einer Bogendruckmaschine zugeführt werden kann, wobei zumindest der Formzylinder, der Druckzylinder und der Zwischenzylinder jeweils mit einem Greifersystem zum Ergreifen des nicht abgekanteten Endes der zugeführten Druckplatte aufweisen. Mit den Vereinzelungs- und Zuführrollen dieser Zuführeinrichtung sind nur Druckplatten ohne einen abgekanteten Einhängeschenkel an ihrem nachlaufenden Ende aus dem Magazin förderbar. Beim Vereinzeln der Druckplatten besteht auch die Gefahr einer Beschädigung ihrer Oberfläche.

Durch die DE 39 40 795 A1 sind ein Verfahren und eine Einrichtung zum automatischen Zuführen einer Druckplatte zu einem Plattenzylinder oder zum Abführen von einem Plattenzylinder einer Rotationsdruckmaschine bekannt. Das Verfahren zum automatischen Zuführen einer Druckplatte zu einem Plattenzylinder einer Rotationsdruckmaschine, wobei der Plattenzylinder u. a. Mittel zum Klemmen und Spannen der Druckplatte aufweist, sieht vor, dass die Druckplatte in eine Speicherkammer einer Druckplattenzuführ- bzw. -abführvorrichtung gestellt, der Plattenzylinder in eine Druckplattenzuführstellung verdreht und die Druckplatte mittels einer Anzahl von Transportrollen einer Klemmvorrichtung des Plattenzylinders zugeführt wird. Das Verfahren zum automatischen Abführen einer Druckplatte von einem Plattenzylinder einer Rotationsdruckmaschine, wobei der Plattenzylinder u. a. Mittel zum Entspannen und Lösen der Druckplatte aufweist, zeichnet sich dadurch aus, dass der Plattenzylinder vorwärts in eine Druckplattenlösestellung verdreht, dass eine Klemmklappe zur Erfassung eines Druckplattenendes geöffnet, dass der Plattenzylinder rückwärts gedreht, dass eine Klemmklappe zur Erfassung eines Druckplattenanfangs geöffnet und dass die Druckplatte mittels einer Anzahl von Transportrollen einer Speicherkammer einer Druckplattenzuführ- bzw. -abführvorrichtung zugeführt wird. Die Einrichtung zum Durchführen der vorgenannten Verfahren weist mindestens eine als eine Antriebsrolle ausgebildete und eine als eine Andrückrolle ausgebildete Transportrolle auf, wobei die Andrückrolle an die Antriebsrolle anstellbar ist. Zusätzlich können diverse Stellmittel, eine schwenkbar gelagerte Andrückwalze zum Andrücken der Druckplatte an den Plattenzylinder sowie Auswurffinger vorgesehen sein, wobei die Auswurffinger Spitzen aufweisen können, die in die Peripherie des Plattenzylinders einschwenkbar angeordnet sind. Auch kann die Speicherkammer der Druckplattenzuführ- bzw. - abführvorrichtung um ein Gelenk schwenkbar gelagert sein.

Die DE 39 40 796 A1 beschreibt eine Einrichtung zum automatischen Wechseln einer Druckplatte auf einem Plattenzylinder einer Rotationsdruckmaschine, wobei der Plattenzylinder u. a. Mittel zum Klemmen und Spannen der Druckplatte aufweist, wobei die Druckplattenwechselvorrichtung zwei Speicherkammern aufweist, sodass eine am Plattenzylinder gelöste Druckplatte mittels Transportrollen in die eine Speicherkammer geführt werden kann, während eine in der anderen Speicherkammer gespeicherte Druckplatte mittels Transportrollen einer Klemmeinrichtung des Plattenzylinders zugeführt wird.

Die EP 10 84 839 A1 beschreibt eine Vorrichtung zum Festhalten und Fördern einer Druckform. Dabei weist die Vorrichtung translatorische Fördereinrichtungen auf, die eine auf einen Formzylinder zu montierende Druckform bzw. eine von einem Formzylinder abzunehmende Druckform fördern. Während die Vorrichtung aus einer Ruhestellung in ihre Betriebsstellung zum Wechseln einer Druckform um eine Drehachse gekippt wird, schwenkt ein Haken nur aufgrund seines Eigengewichts in den Raum, in dem die Druckform gelagert ist und sichert die Druckform an ihrem nachlaufenden abgekanteten Ende vor einem unbeabsichtigten Herausfallen aus diesem Raum.

Durch die EP 02 14 549 B1 ist eine Vorrichtung zum automatischen Zuführen einer Druckplatte zu einem Formzylinder einer Druckmaschine oder zum Abführen einer Druckplatte von einem Formzylinder bekannt, wobei die dem Formzylinder zuzuführende Druckplatte durch seitliche Positionselemente in einer gewünschten Position verharrend dem Formzylinder geführt wird, wobei die Zuführung der Druckplatte aus einer im Wesentlichen horizontalen Speicherposition erfolgt.

Durch die EP 01 00 779 A1 ist eine Vorrichtung zum automatischen Auswechseln von Druckplatten bekannt, wobei in einer Plattenspeichereinrichtung mehrere zu montierende Platten an einer unterhalb des Plattenzylinders angeordneten Aufspannstange aufgehängt sind und an der Aufspannstange zum Plattenzylinder gehoben werden.

Durch die WO 93/04863 A1 ist eine Vorrichtung zum automatischen Wechseln von Druckplatten bekannt, wobei mehrere Druckformen in einem Magazin gespeichert sind und wobei ein Austausch einer Druckform mit einem Formzylinder nur unter einer Schrägstellung des Magazins erfolgt.

Durch die Patentschrift US 41 78 848 A ist eine Vorrichtung zum automatischen Zuführen von Druckformen an einen Formzylinder bekannt, wobei Druckformen mit nicht abgekanteten Enden in einem in Zuführrichtung geneigten Stapel gespeichert sind und von Rollen angetrieben über ein in Zuführrichtung vor dem Stapel angeordnetes Transportband sequentiell dem Formzylinder zugeführt werden, wobei jeweils die sich zuunterst befindliche Druckform an ihrem vorlaufenden Ende mit einem Sauger aus dem Stapel gezogen wird. Diese sehr lang bauende Vorrichtung ist für Druckformen mit abgekanteten Enden nicht geeignet. Überdies besteht beim Herausziehen der unmittelbar aufeinander gestapelten Druckformen die Gefahr einer Beschädigung ihrer Druckbildseiten.

Durch die WO 2004/085157 A1 ist eine Vorrichtung zum Speichern eines einem Zylinder einer Druckmaschine zuzuführenden Aufzugs bekannt, wobei ein Halter in einer ersten Betriebsstellung den Aufzug in einer ersten Speicherposition hält, wobei sich der Aufzug mit einem Wechsel des Halters in eine zweite Betriebsstellung vom Halter löst und seine erste Speicherposition verlässt, wobei unterhalb der ersten Speicherposition eine von dieser entlang der Länge des zuzuführenden Aufzugs vertikal beabstandete, den vom Halter gelösten Aufzug vor seiner Zuführung zum Zylinder speichernde zweite Speicherposition vorgesehen ist. Ein in der WO 2004/085157 A1 beschriebenes Verfahren zum Zuführen von Aufzügen zu einem Zylinder einer Druckmaschine sieht vor, dass die dem Zylinder zuzuführenden Aufzüge ihrer Länge nach ohne gegenseitige Berührung gespeichert werden, wobei dem Zylinder sequentiell zuzuführende Aufzüge übereinander in entlang ihrer Länge vertikal voneinander beabstandeten Speicherpositionen gespeichert werden, wobei zumindest einer der Aufzüge erst nach einem Wechsel von seiner vertikal oberen in eine vertikal untere Speicherposition dem Zylinder zugeführt wird.

Durch die WO 2005/007405 A2 ist ein Verfahren zum Aufziehen und/oder Abnehmen eines Aufzuges mit einer Speichereinrichtung mit einem Aufnahmeschacht für einen vom Zylinder abzunehmenden Aufzug, mit einem Zuführschacht für einen neu aufzuziehenden Aufzug sowie mit einem Transportmittel bekannt, wobei sowohl das Fördern eines neuen Aufzuges aus dem Zuführschacht zum Zylinder hin als auch das Fördern eines abzunehmenden Aufzuges vom Zylinder in den Aufnahmeschacht hinein durch dasselbe, den beiden Schächten zugeordnete Transportmittel vorgenommen wird, wobei zum Zuführen eines neuen Aufzuges zum Zylinder ein dem Zuführschacht zugeordnetes Haltemittel am Transportmittel aktiviert und ein dem Aufnahmeschacht zugeordnetes, am selben Transportmittel befindliches Haltemittel deaktiviert wird.

Der Erfindung liegt die Aufgabe zugrunde, Zylinder einer Druckmaschine mit einer dem jeweiligen Zylinder zugeordneten Vorrichtung zum Zuführen und/oder Abführen mindestens eines Aufzugs zu und/oder von dem Zylinder zu schaffen, wobei die Vorrichtung in der Lage ist, Aufzüge unterschiedlichen Formats, insbesondere unterschiedlicher Länge, dem Zylinder zuzuführen oder von dem Zylinder abzuführen.

Die Aufgabe wird erfindungsgemäß durch die Merkmale des Anspruchs 1 oder 2 gelöst.

Der mit der Erfindung erzielbare Vorteil besteht insbesondere darin, dass die Vorrichtung in der Lage ist, Aufzüge unterschiedlichen Formats, insbesondere unterschiedlicher Länge, dem Zylinder einer Druckmaschine zuzuführen oder von dem Zylinder abzuführen. Zur Ausführung unterschiedlicher Druckaufträge können an einer Druckmaschine Aufzüge unterschiedlichen Formats erforderlich sein, z. B. können einfach breite Aufzüge mit einer einfachen Länge zum Einsatz kommen, wobei ein Aufzug einfacher Länge den Umfang eines Zylinders z. B. in etwa hälftig umspannt. In Axialrichtung des Zylinders können mehrere, z. B. zwei, vier oder sechs Aufzüge nebeneinander angeordnet sein. Zur Ausführung mancher Druckaufträge kann der Einsatz eines sogenannten Panoramaaufzugs gewünscht sein, wobei ein Panoramaaufzug z. B. doppelt so breit ausgeführt ist wie zwei auf demselben Zylinder benachbart nebeneinander angeordnete einfach breite Aufzüge. Des Weiteren können in Umfangsrichtung des Zylinders mehrere, z. B. zwei Aufzüge hintereinander angeordnet sein. Zur Ausführung mancher Druckaufträge kann der Einsatz mindestens eines Aufzugs vorgesehen sein, der den Zylinder vollumfänglich umspannt; es wird dann ein Aufzug mit einer doppelten Länge verwendet. Ein Aufzug mit einer doppelten Länge kann eine in Axialrichtung des Zylinders gerichtete Breite aufweisen, die einem Mehrfachen, z. B. einem geradzahligen Vielfachen der Breite eines einfach breiten Aufzugs entspricht. Vorzugsweise erstreckt sich ein Aufzug mit einer doppelten Länge über alle in Axialrichtung des Zylinders nebeneinander anordenbaren Aufzüge und ist damit z. B. mindestens so breit wie zwei, vier oder sechs nebeneinander angeordnete einfach breite Aufzüge. Ein Aufzug mit einer doppelten Länge kann damit ein Format aufweisen, dass mindestens dem Format von z. B. vier, acht oder zwölf einfach breiten Aufzügen jeweils mit einer einfachen Länge entspricht, womit für den großformatigen Aufzug auch eine erhebliche Zunahme der zuverlässig zu fördernden Masse einhergeht. Aufgrund der gleichfalls notwendigen Biegeelastizität eines jeden Aufzugs sind verständlicherweise großformatige Aufzüge bedeutend schwieriger zu handhaben als kleinformatige Aufzüge.

Es ist ein weiterer Vorteil der gefundenen Lösung, dass die Vorrichtung in ihren Abmessungen dennoch kompakt baut, obwohl sie in der Lage ist, Aufzüge unterschiedlichen Formats dem Zylinder einer Druckmaschine zuzuführen oder von dem Zylinder abzuführen. Insbesondere weist die Vorrichtung keine größere Baulänge auf, als zur Förderung und Speicherung eines Aufzugs mit einer einfachen Länge erforderlich ist. Überdies baut die Vorrichtung in ihrer Bauhöhe äußerst flach, sodass sie die erforderliche Zugänglichkeit zum Druckwerk der Druckmaschine nicht behindert. Die Vorrichtung eignet sich auch für insbesondere in ihrer jeweiligen Länge biegeelastische Aufzüge unterschiedlichen Formats, insbesondere auch für solche mit an ihren jeweiligen Enden abgekanteten Einhängeschenkeln.

Außerdem besteht ein Vorteil darin, dass an einem Zylinder der Druckmaschine mehrere Aufzüge, insbesondere solche mit einer einfachen Länge, schnell und zuverlässig zeitgleich oder zumindest in sehr rascher Folge gewechselt werden können. Ein in der Vorrichtung gespeicherter Aufzug, insbesondere einer mit einer einfachen Länge, fällt infolge der Betätigung eines Halteelements von einer vertikal oberen Speicherposition in eine darunter liegende Speicherposition, von der aus er zum Zylinder transportiert werden kann. Durch die Betätigung des Halteelements wechselt der gespeicherte Aufzug im freien Fall von seiner vertikal oberen Speicherposition in die darunter liegende Speicherposition. Die Betätigung des Halteelements erfolgt vorzugsweise mit einem steuerbaren Antrieb und kann damit maschinell vorgenommen werden. Beim Wechsel der Speicherposition eines im Magazin gespeicherten Aufzugs verbleibt der in seiner Speicherposition zu wechselnde Aufzug während des Wechselvorgangs im Magazin, wobei der Wechsel durch ein steuerbares Maschinenelement des Magazins auslösbar ist. Ein in seiner Speicherposition zu wechselnder Aufzug wird nicht der Gefahr ausgesetzt, dass beim Wechsel dessen Oberfläche beschädigt wird.

Ausführungsbeispiele der Erfindung sind in den Zeichnungen dargestellt und werden im Folgenden näher beschrieben.

Es zeigen:
- Fig. 1: eine perspektivische Darstellung eines Aufzugs;
- Fig. 2: eine vereinfachte Schnittdarstellung einer Haltevorrichtung für einen auf einem Zylinder angeordneten Aufzug;
- Fig. 3: tangential an einen Zylinder herangeführte Aufzüge, auf die bei ihrer Montage eine Radialkraft wirkt;
- Fig. 4: elastisch vorgespannte Aufzüge bei ihrer Montage auf einem Zylinder;
- Fig. 5: beispielhaft eine 4-Zylinder-Druckmaschine mit Druckformmagazinen;
- Fig. 6: eine Vorrichtung zum Wechseln eines Aufzugs an einem Formzylinder einer Druckmaschine;
- Fig. 7: eine Detailansicht von Führungsschienen zur seitlichen Halterung einer zweiten Druckform in einem Schacht;
- Fig. 8: in Axialrichtung des Formzylinders nebeneinander angeordnete Druckformen in einem Schacht;
- Fig. 9: eine Aufhängung einer in einem Schacht bewegbaren Führungsschiene;
- Fig. 10 bis 12: ein weiteres Ausführungsbeispiel für eine Ausgestaltung des unteren Schachtes;
- Fig. 13 bis 35: eine Darstellung eines Verfahrensablaufs zum Wechseln von Druckformen an einem Formzylinder;
- Fig. 36: ein weiteres Ausführungsbeispiel für eine Druckmaschine mit Druckformmagazinen;
- Fig. 37: eine Prinzipskizze einer Vorrichtung zum Zuführen eines Aufzugs mit einer doppelten Länge zu einem Zylinder;
- Fig. 38: eine Prinzipskizze einer Vorrichtung zum Abführen eines Aufzugs mit einer doppelten Länge von einem Zylinder;
- Fig. 39: eine Prinzipskizze einer Vorrichtung zum Zuführen und/oder Abführen eines Aufzugs zu und/oder von einem Zylinder, wobei sowohl ein zum Zylinder zu fördernden Aufzug mit einer doppelten Länge als auch ein vom Zylinder zu geförderter Aufzug mit einer doppelten Länge jeweils durch ein Haltemittel gehalten ist;
- Fig. 40: eine Prinzipskizze der Vorrichtung zum Zuführen und/oder Abführen eines Aufzugs zu und/oder von einem Zylinder in einem Betriebszustand des Zuführens eines Aufzugs mit einer doppelten Länge zum Formzylinder;
- Fig. 41: eine Seitenansicht eines einen Aufzug mit einer doppelten Länge haltenden Haltemittels;
- Fig. 42: eine Draufsicht eines einen Aufzug mit einer doppelten Länge haltenden Haltemittels;
- Fig. 43: eine Prinzipskizze der Vorrichtung zum Zuführen und/oder Abführen eines Aufzugs zu und/oder von einem Zylinder mit einer Führungseinrichtung zum seitlichen Führen eines Aufzugs einfacher Länge;
- Fig. 44 bis 46: Prinzipskizzen zum Vorgang des Wechselns von Aufzügen einfacher Länge an einem Formzylinder.

Ein Aufzug 01 (Fig. 1), der z. B. als eine plattenförmige Druckform 01 oder als eine ein Drucktuch tragende Trägerplatte ausgestaltet ist, weist eine im Wesentlichen rechteckige Fläche mit einer Länge L und einer Breite B auf, wobei die Länge L z. B. Messwerte zwischen 400 mm und 1.300 mm und die Breite B z. B. Messwerte zwischen 250 mm und 2.400 mm aufweisen kann. Wenn ein Aufzug 01 im auf einem Zylinder einer Druckmaschine montierten Zustand den Umfang dieses Zylinders nur in etwa zur Hälfte umspannt, so wird ein solcher Aufzug 01 hier als ein Aufzug 01 mit einer einfachen Länge L1 bezeichnet. Wenn ein Aufzug 01 im auf einem Zylinder einer Druckmaschine montierten Zustand den Umfang dieses Zylinders in etwa vollständig umspannt, so wird ein solcher Aufzug 01 hier als ein Aufzug 01 mit einer doppelten Länge L2 bezeichnet. Bei einem Aufzug 01 mit einer einfachen Länge L1 liegen bevorzugte Messwerte für die Länge L1 z. B. zwischen 360 mm und 650 mm und für die Breite B z. B. zwischen 280 mm und 430 mm. Ein Aufzug 01 mit einer doppelten Länge L2 kann die Höchstmaße mit einer Länge L2 von 1.300 mm und einer Breite bis zu 2.400 mm erreichen.

Ein Aufzug 01 mit einer einfachen Länge L1 umspannt in ihrem auf einem Zylinder 06 einer Druckmaschine montierten Zustand den Umfang dieses Zylinders 06 insofern nur in etwa zur Hälfte, als der Aufzug 01 geringfügig kürzer ist als das tatsächliche Maß des halben Umfangs des Zylinders 06, was sich daraus ergibt, dass der Aufzug 01 an seinen Enden 03; 04 in einem an der Mantelfläche 07 des Zylinders 06 eine schlitzförmige Öffnung 09 aufweisenden Kanal 08 befestigt ist, wobei der Aufzug 01 um das Maß der Schlitzweite S der Öffnung 09 kürzer ist als das tatsächliche Maß des halben Umfangs des Zylinders 06. Für Einzelheiten zur Halterung des Aufzugs 01 wird auf die Fig. 2 mit zugehöriger Beschreibung verwiesen. Entsprechendes gilt für einen Aufzug 01 mit einer doppelten Länge L2, der im auf dem Zylinder 06 montierten Zustand den Umfang dieses Zylinders 06 gleichfalls nur in etwa vollständig umspannt, d. h. unter Berücksichtigung der Schlitzweite S der Öffnung 09 des die Enden 03; 04 dieses Aufzugs 01 haltenden Kanals 08.

Die durch die Länge L; L1; L2 und die Breite B aufgespannte Fläche des Aufzugs 01 besitzt eine Auflageseite, die im Folgenden Auflagefläche 02a genannt wird, mit welcher der Aufzug 01 im auf einer Mantelfläche 07 eines Zylinders 06 angeordneten Zustand aufliegt (Fig. 2). Die Rückseite der Auflagefläche 02a ist eine Arbeitsfläche 02b, die in dem Fall, dass der Aufzug 01 als eine Druckform 01 ausgebildet ist, mit einem Druckbild versehen oder zumindest mit einem Druckbild versehbar ist. Der Aufzug 01 besitzt zwei sich gegenüberliegende Enden 03; 04 vorzugsweise jeweils mit in Richtung der Auflagefläche 02a abgewinkelten Einhängeschenkeln 13; 14, wobei die Enden 03; 04 die Auflagefläche 02a begrenzen und wobei sich die Einhängeschenkel 13; 14 jeweils vorzugsweise ganz oder zumindest teilweise entlang der Breite B des Aufzugs 01 erstrecken. Die Auflagefläche 02a des Aufzugs 01 ist zumindest entlang seiner Länge L; L1; L2 biegsam und bei einer Anordnung des Aufzugs 01 auf der Mantelfläche 07 des Zylinders 06 dessen Krümmung anpassbar (Fig. 2). Wenn die Druckform 01 auf der Mantelfläche 07 angeordnet ist, verläuft die Länge L; L1; L2 der Auflagefläche 02a somit in Richtung des Umfangs des Zylinders 06, wohingegen sich die Breite B der Auflagefläche 02a in axialer Richtung des Zylinders 06 erstreckt.

Wie in der Fig. 2 dargestellt, werden die Einhängeschenkel 13; 14 des Aufzugs 01 mittels einer Haltevorrichtung befestigt, wobei die Haltevorrichtung in einem Kanal 08 angeordnet ist, wobei sich der Kanal 08 i. d. R. in axialer Richtung zum Zylinder 06 erstreckt. Ein mit der Produktionsrichtung P des Zylinders 06 gleichgerichtetes Ende 03 des Aufzugs 01 wird als dessen vorlaufendes Ende 03 bezeichnet, wohingegen das gegenüberliegende Ende 04 das nachlaufende Ende 04 des Aufzugs 01 ist. Zumindest die Enden 03; 04 des Aufzugs 01 mit den daran angeformten Einhängeschenkeln 13; 14 bestehen aus einem starren, z. B. metallischen Werkstoff, z. B. aus einer Aluminiumlegierung. Üblicherweise beträgt die Materialdicke D des Aufzugs 01 (Fig. 1) oder die Materialdicke D zumindest von den Einhängeschenkeln 13; 14 wenige zehntel Millimeter, z. B. 0,2 mm bis 0,4 mm, vorzugsweise 0,3 mm. Somit besteht der Aufzug 01 im Ganzen oder zumindest an seinen Enden 03; 04 aus einem formstabilen Material, sodass die Enden 03; 04 durch eine Biegung gegen einen materialspezifischen Widerstand bleibend verformbar sind.

Zumindest an einem Ende 03; 04 des Aufzugs 01 (Fig. 1), vorzugsweise jedoch an beiden Enden 03; 04 sind entlang einer Biegekante 11; 12 je ein abgekanteter Einhängeschenkel 13; 14 ausgebildet, wobei die Einhängeschenkel 13; 14 in eine schmale, insbesondere schlitzförmig ausgebildete Öffnung 09 des Kanal 08 des Zylinders 06 (Fig. 2) einführbar und dort mittels einer Haltevorrichtung, z. B. einer Klemmvorrichtung befestigbar sind. Beispielsweise ist bezogen auf die Länge L; L1; L2 der ungewölbten, ebenen Auflagefläche 02a des nicht montierten Aufzugs 01 an dessen Ende 03 ein Einhängeschenkel 13 an der Biegekante 11 um einen Öffnungswinkel α1 bzw. an dessen Ende 04 ein Einhängeschenkel 14 an der Biegekante 12 um einen Öffnungswinkel β1 abgekantet (Fig. 1), wobei die Öffnungswinkel α1; β1 i. d. R. zwischen 30° und 140° liegen. Wenn der Öffnungswinkel α1 dem vorlaufenden Ende 03 des Aufzugs 01 zugeordnet ist, ist er vorzugsweise spitzwinklig ausgeführt, insbesondere beträgt er 45°. Der Öffnungswinkel β1 am nachlaufenden Ende 04 des Aufzugs 01 wird häufig vorzugsweise größer als 80° oder stumpfwinklig ausgebildet, insbesondere beträgt er 85° oder 135°. Der abgekantete Einhängeschenkel 13 am vorlaufenden Ende 03 weist eine Länge I13 auf, welche z. B. im Bereich von 4 mm bis 30 mm liegt, insbesondere zwischen 4 mm und 15 mm. Der abgekantete Einhängeschenkel 14 am nachlaufenden Ende 04 hat eine Länge I14, die z. B. 4 mm bis 30 mm beträgt, insbesondere zwischen 8 mm und 12 mm, wobei eher das kürzere Längenmaß bevorzugt wird, um ein möglichst einfaches Herausnehmen der Einhängeschenkel 13; 14 aus der Öffnung 09 des Kanals 08 zu gewährleisten.

Die Fig. 2 zeigt in einer vereinfachten Schnittdarstellung einen Zylinder 06 mit einer Mantelfläche 07 und einem Kanal 08, der zur Mantelfläche 07 eine schmale, schlitzförmige Öffnung 09 mit einer Schlitzweite S aufweist, wobei die Schlitzweite S weniger als 5 mm beträgt und vorzugsweise im Bereich von 1 mm bis 3 mm liegt. Die Öffnung 09 weist in Produktionsrichtung P des Zylinders 06 eine vordere Kante 16 und eine hintere Kante 17 auf. Zwischen der sich von der vorderen Kante 16 zum Kanal 08 hin erstreckenden Wandung 18 und einer gedachten, auf der Mantelfläche 07 des Zylinders 06 auf der Öffnung 09 aufliegenden Tangente T09 ist ein spitzer Öffnungswinkel α2 ausgebildet, der zwischen 30° und 50°, vorzugsweise 45° beträgt. Der abgekantete Einhängeschenkel 13 am vorlaufenden Ende 03 des Aufzugs 01 ist somit an dieser vorderen Kante 16 der Öffnung 09 vorzugsweise formschlüssig einhängbar, weil der Öffnungswinkel α1 am vorlaufenden Ende 03 des Aufzugs 01 vorzugsweise dem Öffnungswinkel α2 angepasst ist. In gleicher Weise verhält es sich am nachlaufenden Ende 04 des Aufzugs 01. Zwischen der sich von der hinteren Kante 17 zum Kanal 08 hin erstreckenden Wandung 19 und einer gedachten, auf der Mantelfläche 07 des Zylinders 06 auf der Öffnung 09 aufliegenden Tangente T09 ist ein Öffnungswinkel β2 ausgebildet, der entweder zwischen 80° und 95°, vorzugsweise 90°, oder aber zwischen 120° und 150°, vorzugsweise 135° beträgt. Der abgekantete Einhängeschenkel 14 am nachlaufenden Ende 04 des Aufzugs 01 ist somit an dieser hinteren Kante 17 der Öffnung 09 vorzugsweise formschlüssig einhängbar, weil der Öffnungswinkel β1 am nachlaufenden Ende 04 des Aufzugs 01 zumindest annähernd dem Öffnungswinkel β2 angepasst ist.

Im Kanal 08 sind z. B. zumindest ein vorzugsweise schwenkbar gelagertes Haltemittel 21 und ein vorzugsweise vorgespanntes Federelement 22 angeordnet, wobei das Federelement 22 das Haltemittel 21 z. B. gegen den abgekanteten Einhängeschenkel 14 am nachlaufenden Ende 04 drückt, der an der Öffnung 09 an ihrer hinteren Kante 17 eingehängt ist, wodurch der Einhängeschenkel 14 am nachlaufenden Ende 04 an der sich von der hinteren Kante 17 zum Kanal 08 hin erstreckenden Wandung 19 gehalten wird. Zum Lösen der vom Haltemittel 21 ausgeübten Pressung ist im Kanal 08 ein Stellmittel 23, vorzugsweise ein pneumatisch betätigbares Stellmittel 23 vorgesehen, welches bei seiner Betätigung das Haltemittel 21 gegen die Kraft des Federelements 22 schwenkt. Die beispielhaft beschriebene Haltevorrichtung besteht demnach im Wesentlichen aus dem Haltemittel 21, dem Federelement 22 und dem Stellmittel 23.

Der beispielhaft beschriebene Zylinder 06 ist vorzugsweise derart beschaffen, dass auf seiner Mantelfläche 07 mehrere, vorzugsweise gleichartige Aufzüge 01 anordenbar sind. Wenn der Zylinder 06 als ein Formzylinder ausgestaltet ist, kann er in seiner axialen Richtung nebeneinander z. B. mit bis zu sechs plattenförmigen Druckformen 01 belegt werden. Auch ist vorzugsweise vorgesehen, dass auf dem Zylinder 06 in Richtung seines Umfangs mehr als ein Aufzug 01 anordenbar ist. So können im Zylinder 06 unter dessen Mantelfläche 07 z. B. zwei axial zum Zylinder 06 verlaufende Kanäle 08 vorgesehen sein, die zur Befestigung von Aufzügen 01 axial zum Zylinder 06 verlaufende Öffnungen 09 aufweisen, wobei die Öffnungen 09 am Umfang des Zylinders 06 z. B. um 180° zueinander versetzt angeordnet sind, wenn auf dem Zylinder 06 entlang seines Umfangs hintereinander zwei Aufzüge 01 anzuordnen sind. Bei dieser Belegung des Zylinders 06 mit zwei entlang seines Umfangs hintereinander angeordneten Aufzügen 01 ist das vorlaufende Ende 03 des einen Aufzugs 01 in dem einen Kanal 08 befestigt, wohingegen das nachlaufende Ende 04 desselben Aufzugs 01 in dem anderen Kanal 08 befestigt ist. Für den oder die übrigen auf diesem Zylinder 06 angeordneten Aufzüge 01 gilt entsprechendes. Wenn in axialer Richtung des Zylinders 06 nebeneinander mehrere Aufzüge 01 angeordnet sind, können diese vorteilhafterweise auch zueinander versetzt angeordnet sein. Der Versatz kann z. B. einzelne Aufzüge 01 oder Gruppen von Aufzügen 01 betreffen, die jeweils z. B. um eine halbe Länge L; L1; L2 des Aufzugs 01 zueinander versetzt angeordnet sind, was jedoch bedingt, dass weitere Kanäle 08 mit zugeordneten Öffnungen 09 oder zumindest mit Teilstücken derselben in den Zylinder 06 eingebracht sind, die entlang des Umfangs des Zylinders 06 zu den vorgenannten Kanälen 08 und Öffnungen 09 z. B. um 90° versetzt angeordnet sind.

Im Folgenden wird beispielhaft ein Verfahren zum Montieren eines biegsamen Aufzugs 01 auf einen Zylinder 06 einer Druckmaschine beschrieben, wobei auf dem Zylinder 06 entlang dessen Umfang hintereinander zwei Aufzüge 01 anordenbar sind und wobei jeder Aufzug 01 bezogen auf die Produktionsrichtung P des Zylinders 06 ein vorlaufendes Ende 03 und ein nachlaufendes Ende 04 aufweist (Fig. 3). Am vorlaufenden Ende 03 des Aufzugs 01 ist ein Einhängeschenkel 13 ausgebildet, wobei dieser Einhängeschenkel 13 zur gestreckten Länge L; L1; L2 des Aufzugs 01 mit einem Öffnungswinkel α1 von maximal 90°, vorzugsweise 45° abgekantet ist. Im Zylinder 06 sind mindestens eine vorzugsweise schlitzförmige Öffnung 09 mit einer in Produktionsrichtung P des Zylinders 06 ersten Kante 16 und einer zweiten Kante 17 vorgesehen, wobei die Kanten 16; 17 in axialer Richtung des Zylinders 06 vorzugsweise parallel zueinander verlaufen. Das vorlaufende Ende 03 des Aufzugs 01 wird z. B. mittels einer am nachlaufenden Ende 04 des Aufzugs 01 angreifenden Schubkraft dem Zylinder 06 vorzugsweise tangential in dessen Produktionsrichtung P zugeführt, bis der Einhängeschenkel 13 am vorlaufenden Ende 03 hinter der zweiten Kante 17 der Öffnung 09 an den Zylinder 06 ansteht, sodass der am vorlaufenden Ende 03 ausgebildete Einhängeschenkel 13 bei einer Drehung des Zylinders 06 in dessen Produktionsrichtung P infolge einer zumindest auf das vorlaufende Ende 03 wirkenden, zum Zylinder 06 gerichteten Radialkraft FR in die Öffnung 09 greift und sich an der ersten Kante 16 verhakt. In dem Fall, dass der Aufzug 01 mit seinem am vorlaufenden Ende 03 ausgebildeten Einhängeschenkel 13 auf der Mantelfläche 07 des Zylinders 06 sich darauf abstützend aufsteht, kann die Radialkraft FR z. B. die auf die Mantelfläche 07 des Zylinders 06 wirkende Schwerkraft FG des Aufzugs 01 sein.

Zusätzlich zur Nutzung der Schwerkraft FG des Aufzugs 01 oder alternativ dazu kann das vorlaufende Ende 03 des Aufzugs 01 elastisch vorgespannt werden (Fig. 4), sodass der am vorlaufenden Ende 03 ausgebildete Einhängeschenkel 13 infolge eines auf den Zylinder 06 gerichteten Rückstellmoments MR in die Öffnung 09 federt, sobald sich die Öffnung 09 des Zylinders 06 und die Berührungslinie 27 des Einhängeschenkels 13 mit der Mantelfläche 07 des Zylinders 06 infolge einer Relativbewegung zwischen dem Aufzug 01 und dem Zylinder 06 unmittelbar gegenüberstehen, wobei die Relativbewegung insbesondere durch die Drehung des Zylinders 06 in Produktionsrichtung P erfolgt.

Das Rückstellmoment MR resultiert daher, dass der Aufzug 01 aus einem elastisch verformbaren Werkstoff besteht und damit immanent eine elastisch federnde Eigenschaft besitzt, wobei diese Eigenschaft insofern genutzt wird, als das vorlaufende Ende 03 des Aufzugs 01 beim Heranführen an den Zylinder 06 z. B. über eine vorzugsweise axial zum Zylinder 06 verlaufende, vom Zylinder 06 beabstandet angeordnete Kante 26 eines Abstützelements 24 geführt und dort derart gebogen wird, dass sich am vorlaufenden Ende 03 des Aufzugs 01 eine Biegespannung mit einer zum Zylinder 06 gerichteten Federkraft aufbaut (gestrichelte Darstellung des Aufzugs 01 in Fig. 4). Zumindest bis das über die Kante 26 des Abstützelements 24 geführte vorlaufende Ende 03 des Aufzugs 01 auf der Mantelfläche 07 des Zylinders 06 aufsteht, wird der Aufzug 01 mit seinem nachlaufenden Ende 04 aus einer zum Zylinder 06 fixierten Raumrichtung zugeführt. Der Aufzug 01 ist demnach während des Montagevorgangs durch die Berührungslinie 27 seines am vorlaufenden Ende 03 angebrachten Einhängeschenkels 13 mit der Mantelfläche 07 des Zylinders 06 sowie durch seine Abstützung an der Kante 26 des Abstützelements 24 und durch eine Lagefixierung 28 des nachlaufenden Endes 04 stabilisiert. Das Abstützelement 24 kann z. B. als ein Wälzelement 24, insbesondere als eine Walze 24 oder als eine oder mehrere axial zum Zylinder 06 nebeneinander angeordnete Rollen 24 ausgebildet sein, das oder die z. B. in der Funktion eines Andrückelements 24 an den Zylinder 06 anstellbar ist bzw. sind. Das Abstützelement 24 ist vorzugsweise nahe am Zylinder 06 angeordnet.

Das vorlaufende Ende 03 des Aufzugs 01 kann auch derart gegen den Zylinder 06 herangeführt werden, dass sich dieses Ende 03 nach seiner Berührung mit der Mantelfläche 07 des Zylinders 06 unter einem spitzen Winkel γ mit einer gedachten, in einem Berührungspunkt 29 auf der Mantelfläche 07 des Zylinders 06 aufliegenden zweiten Tangente T29 von der Mantelfläche 07 des Zylinders 06 abwendet (Darstellung des Aufzugs 01 in Fig. 4 mit durchgezogener Linie). Die derart durchgeführte Biegung des vorlaufenden Endes 03 des Aufzugs 01 soll jedoch nur so stark sein, dass der dort angebrachte Einhängeschenkel 13 noch sicher an der Mantelfläche 07 des Zylinders 06 anliegt. Zur Unterstützung des sicheren Anliegens des Einhängeschenkels 13 an der Mantelfläche 07 des Zylinders 06 kann z. B. das Abstützelement 24 an den Aufzug 01 angestellt werden, wodurch der Aufzug 01 mit seinem vorlaufenden Ende 03 nahe an der Mantelfläche 07 des Zylinders 06 gehalten wird.

Während der Relativbewegung zwischen dem Zylinder 06 und dem Aufzug 01, vorzugsweise während der Drehung des Zylinders 06 in dessen Produktionsrichtung P, aber auch ebenso gut während einer geeigneten Bewegung des Aufzugs 01, z. B. entgegen der Produktionsrichtung P des Zylinders 06, hakt der Einhängeschenkel 13 am vorlaufenden Ende 03 des Aufzugs 01 an der ersten Kante 16 der Öffnung 09 ein. Ein an den Zylinder 06 angestelltes Wälzelement 24 kann dabei das Montieren des Aufzugs 01 auf den Zylinder 06 unterstützen, indem das Wälzelement 24 den Aufzug 01 auf den Zylinder 06 aufrollt. Am nachlaufenden Ende 04 des Aufzugs 01 ist der Einhängeschenkel 14 ausgebildet, wobei dieser Einhängeschenkel 14 vom Wälzelement 24 im Zuge des Aufrollens des Aufzugs 01 auf den Zylinder 06 in die Öffnung 09 des Zylinders 06 gedrückt wird.

Eine Vorrichtung zur Durchführung des vorgenannten Verfahrens wird nun am Beispiel einer Rollen-Offsetdruckmaschine mit z. B. einem stehenden Gummi-gegen-Gummi-Druckwerk in 4-Zylinder-Bauweise mit z. B. horizontaler Führung eines Bedruckstoffes 46, vorzugsweise einer Papierbahn 46 erläutert (Fig. 5). In diesem Beispiel sind im Druckwerk ein erstes, unterhalb der Papierbahn 46 angeordnetes Paar von aufeinander abrollenden Zylindern 31; 32 bestehend aus einem Formzylinder 31 und einem Gummituchzylinder 32 und ein zweites, oberhalb der Papierbahn 46 angeordnetes Paar von aufeinander abrollenden Zylindern 33; 34 bestehend aus einem Formzylinder 33 und einem Gummituchzylinder 34 vorgesehen, wobei die Papierbahn 46 zwischen den beiden gegeneinander angestellten Gummituchzylindern 32; 34 hindurchgeführt ist. In der Druckmaschine sind vorzugsweise mehrere, z. B. fünf oder sechs Druckstellen für unterschiedliche Druckfarben vorgesehen. Im Folgenden wird der Einfachheit halber und ohne Einschränkung der Erfindung davon ausgegangen, dass zumindest die Formzylinder 31; 33 in ihrer Bauart und in ihren Abmessungen gleich sind.

Der Formzylinder 31 ist z. B. entlang seines Umfangs mit zwei Druckformen 36 und der Formzylinder 33 in gleicher Weise mit zwei Druckformen 37 belegt oder zumindest belegbar, wobei die Druckformen 36; 37 z. B. eine dem halben Umfang der Formzylinder 31; 33 entsprechende Länge L; L1 aufweisen und damit als Druckformen 36; 37 mit einer einfachen Länge L1 ausgebildet sind. Die Breite B der Druckformen 36; 37 ist u. a. davon abhängig, wie viele Druckformen 36; 37 in axialer Richtung des jeweiligen Formzylinders 31; 33 anzuordnen sind. So können in axialer Richtung des jeweiligen Formzylinders 31; 33 z. B. bis zu sechs Druckformen 36; 37 nebeneinander angeordnet sein. Vorzugsweise sind die Formzylindern 31; 33 doppeltbreit und doppeltumfänglich ausgebildet, wohingegen auf den Gummituchzylindern 32; 34 angeordnete Drucktücher die Gummituchzylinder 32; 34 z. B. vollumfänglich umspannen, womit die Drucktücher vorzugsweise als Aufzüge mit einer doppelten Länge L2 ausgebildet sind.

Wie bereits in den Fig. 1 und 2 dargestellt, weisen die Druckformen 36; 37 an ihren auf die Länge L; L1; L2 bezogenen stirnseitigen Enden abgekantete Einhängeschenkel 13; 14 auf, mit denen die Druckformen 36; 37 auf dem jeweiligen Formzylinder 31; 33 befestigt werden, indem die Einhängeschenkel 13; 14 in eine der in die Mantelfläche der Formzylinder 31; 33 eingebrachten, in axialer Richtung zum Formzylinder 31; 33 verlaufenden schlitzförmigen Öffnungen 09 eingeführt und dort gegebenenfalls mit einer im Formzylinder 31; 33 vorzugsweise in einem Kanal 08 angeordneten Haltevorrichtung gehalten werden. Am vorlaufenden Ende 03 jeder Druckform 36; 37 beträgt der Öffnungswinkel α1 zwischen dem abgekanteten Einhängeschenkel 13 und der gestreckten Länge L; L1; L2 der Druckform 36; 37 vorzugsweise 45°. Am nachlaufenden Ende 04 jeder Druckform 36; 37 beträgt der Öffnungswinkel β1 zwischen dem abgekanteten Einhängeschenkel 14 und der gestreckten Länge L; L1; L2 der Druckform 36; 37 vorzugsweise 90°. Die Schlitzweite S der in die Formzylinder 31; 33 eingebrachten Öffnungen 09 beträgt vorzugsweise 1 mm bis 5 mm, insbesondere 3 mm.

Für einen Wechsel einer oder mehrerer auf den Formzylindern 31; 33 angeordneter Druckformen 36; 37 sind z. B. für den Formzylinder 31 ein erstes, unterhalb der Papierbahn 46 angeordnetes Druckformmagazin 38 und für den Formzylinder 33 ein zweites, oberhalb der Papierbahn 46 angeordnetes Druckformmagazin 39 vorgesehen, wobei jedes Druckformmagazin 38; 39 jeweils eine Aufnahmeeinrichtung 41; 42, z. B. einen Schacht 41; 42, zur Aufnahme mindestens einer von dem jeweiligen Formzylinder 31; 33 abzunehmenden, gebrauchten Druckform 36; 37 und eine Aufnahmeeinrichtung 43; 44, z. B. einen Schacht 43; 44, zur Aufnahme einer auf dem jeweiligen Formzylinder 31; 33 zu montierenden, neuen Druckform 36; 37 aufweist, wobei vorzugsweise jede Aufnahmeeinrichtung 41; 42; 43; 44 vorzugsweise mehrere Speicherpositionen jeweils für abzunehmende, gebrauchte Druckformen 36; 37 und für zu montierende, neue Druckformen 36; 37 aufweist. Während das dem jeweiligen Formzylinder 31; 33 zugeordnete Druckformmagazin 38; 39 z. B. durch eine Schwenkbewegung an den jeweiligen Formzylinder 31; 33 zum Wechseln einer Druckform 36; 37 angestellt ist, sind z. B. der erste Formzylinder 31 und der zweite Formzylinder 33 von ihrem jeweiligen in Wirkverbindung stehenden Gummituchzylinder 32; 34 abgestellt. Alternativ oder zusätzlich zu den abgestellten Formzylindern 31; 33 können auch die Gummituchzylinder 32; 34 von der Papierbahn 46 abgestellt sein. Damit ist beim Wechsel einer oder mehrerer Druckformen 36; 37 der betreffende Formzylinder 31; 33 von der Papierbahn 46 entkoppelt, während im Druckwerk das andere Paar von Zylindern 32; 34 in Produktion verbleiben kann.

In den Druckformmagazinen 38; 39 sind die Schächte 41; 43 bzw. 42; 44 zur Aufnahme mindestens einer gebrauchten bzw. neuen Druckform 36; 37 jeweils vorteilhafterweise zumindest im Wesentlichen parallel zueinander angeordnet, d. h. sie befinden sich vorzugsweise in einer Schichtbauweise übereinander angeordnet. Dabei kann z. B. eine Trennwand 47 im jeweiligen Druckformmagazin 38; 39 die Schächte 41; 43 bzw. 42; 44 voneinander trennen (Fig. 5). Jeder Schacht 41; 43 bzw. 42; 44 weist für die in ihnen zu speichernden Druckformen 36; 37 mindestens zwei Speicherpositionen auf. Um auch bei laufender Papierbahn 46 einen guten Zugang zu den Schächten 41; 43 bzw. 42; 44 zu ermöglichen, z. B. zur Entnahme einer gebrauchten Druckform 36; 37 aus den Schächten 41; 42 oder zur Bereitstellung einer neuen Druckform 36; 37 in den Schächten 43; 44, sind diese Schächte 41; 43 bzw. 42; 44 vorzugsweise von der vom Formzylinder 33 abgewandten Seite oder von einer zur Laufrichtung der Papierbahn 46 parallel verlaufenden Seite der Druckformmagazine 38; 39 zugänglich. Die Druckformmagazine 38; 39 erstrecken sich jeweils vorzugsweise über die Länge des Ballens der Formzylinder 31; 33, zumindest aber über die Breite B der Druckform 36; 37, und vermögen in ihren jeweiligen Schächten 41; 43 bzw. 42; 44 eine Druckform 36; 37 vorzugsweise vollständig, d. h. ihrer Länge L; L1 nach aufzunehmen. Die Druckformmagazine 38; 39 können damit vorzugsweise einen Aufzug 01 mit einer einfachen Länge L1 vollständig aufnehmen und speichern. Die Schächte 41; 43 bzw. 42; 44 befinden sich z. B. in einem Gehäuse, wobei das Gehäuse eine Öffnung o38; o39 aufweist, wobei die Öffnung o38; o39 jeweils parallel zum Ballen des jeweiligen Formzylinders 31; 33 ausrichtbar ist. Durch die jeweilige Öffnung o38; o39 ist jeweils eine Druckform 36; 37 dem Formzylinder 31; 33 zuführbar oder von diesem in den Schacht 41; 43 einführbar. Zu diesem Zweck werden die Öffnungen o38; o39 der Druckformmagazine 38; 39 bezogen auf eine Öffnung 09 in den Formzylindern 31; 33 in einem deutlich geringeren Abstand a38; a39 an die Formzylinder 31; 33 herangeführt, als die Länge L, vorzugsweise die einfache Länge L1 der Druckformen 36; 37 beträgt. Vorteilhaft sind Abstände a38; a39 zwischen 2% und maximal 50 % der einfachen Länge L; L1 der Druckformen 36; 37, insbesondere kurze Abstände a38; a39 bis 10 % dieser Länge L; L1.

Es ist vorteilhaft, zumindest das oberhalb der Papierbahn 46 angeordnete Druckformmagazin 39 beweglich anzuordnen, sodass dieses Druckformmagazin 39 aus einer vorzugsweise oberhalb des Druckwerks befindlichen Ruheposition an den Formzylinder 33 in eine Arbeitsposition z. B. herangefahren oder herangeschwenkt werden kann. Durch die bewegliche Anordnung der Druckformmagazine 38; 39 ergibt sich eine bessere Zugänglichkeit zum Druckwerk z. B. zur Durchführung von dort erforderlichen Arbeiten, z. B. Wartungsarbeiten. In der Arbeitsposition sind die Schächte 41; 43 bzw. 42; 44 der Druckformmagazine 38; 39, zumindest aber die Speicherpositionen der Druckformen 36; 37, vorzugsweise horizontal oder mit geringfügiger Neigung, vorzugsweise mit weniger als 15° gegenüber der Horizontalen H ausgerichtet, wobei die Öffnungen o38; o39 der Druckformmagazine 38; 39 vorteilhafterweise zu einer der Öffnungen 09 in demjenigen Formzylinder 31; 33 weist, mit dem das jeweilige Druckformmagazin 38; 39 zusammenwirkt.

Ein beweglich angeordnetes Druckformmagazin 38; 39 ist in seiner Arbeitsposition vor einem Formzylinder 31; 33 in seinem Abstand a38; a39 und seiner Ausrichtung zum Formzylinder 31; 33 durch eine Arretierung 48 fixierbar (Fig. 5). Die Arretierung 48 kann z. B. durch einen Kegelbolzen erfolgen, der z. B. mit Bezug auf den Formzylinder 31; 33 ortsfest ist und in eine Öffnung im Gehäuse des Druckformmagazins 38; 39 eingreift und ein an den Formzylinder 31; 33 z. B. herangeschwenktes Druckformmagazin 38; 39 mit seinen Öffnungen o38; o39 bezüglich des Ballens des Formzylinders 31; 33 zentriert. Es ist vorteilhaft, den Formzylinder 31; 33 seitenregistermäßig in eine vordefinierte Position zu bringen, ihn z. B. bezüglich des Seitenregisters zu nullen, bevor es zu einem Austausch einer Druckform 36; 37 zwischen dem Formzylinder 31; 33 und dem Druckformmagazin 38; 39 kommt. Alternativ zur Einstellung des Formzylinders 31; 33 kann auch das Druckformmagazin 38; 39 seitlich relativ zum Formzylinder 31; 33 in eine vordefinierte Position gebracht werden, damit der Austausch einer Druckform 36; 37 zwischen dem Druckformmagazin 38; 39 und dem Formzylinder 31; 33 zielgerichtet und ohne seitlichen Versatz erfolgen kann.

Es ist vorteilhaft, nahe am Formzylinder 33 vor der auf den Formzylinder 33 richtbaren Öffnung des Druckformmagazins 39 ein gelenkig gelagertes, vorzugsweise schwenkbares Leitblech 49 anzuordnen (Fig. 5), mit dem ein aus einer Öffnung 09 im Formzylinder 33 gelöstes nachlaufendes Ende 04 einer Druckform 37 zielgerichtet zum Schacht 42 zur Aufnahme der abzunehmenden Druckform 37 geleitet wird. Insbesondere wird mit dem Leitblech 49 für eine vom Formzylinder 33 abzunehmende Druckform 37 ein irrtümlicher Zugang zum Schacht 44 versperrt, in dem mindestens eine neue Druckform 37 bereitgestellt oder zumindest bereitstellbar ist. Ebenso kann auch an dem unterhalb der Papierbahn 46 angeordneten, mit dem Formzylinder 31 zusammenwirkenden Druckformmagazin 38 die Anbringung eines Leitbleches 49 vorteilhaft sein, welches aber der Übersichtlichkeit halber in der Fig. 5 nicht dargestellt ist.

Ein weiteres Ausführungsbeispiel für eine Druckmaschine mit Druckformmagazinen ergibt sich in Verbindung mit einer Druckmaschine, z. B. einer Mehrfarben-Offsetdruckmaschine, deren Druckwerke vorzugsweise in Brückenbauweise oder einer kompakten Achterbauweise, d. h. einer in ihrer Bauhöhe niedrig bauenden Druckmaschine mit acht Druckstellen, wie es beispielhaft die Fig. 36 zeigt, in mindestens einem Gestell 97 auf einem Fundament 96 übereinander angeordnet sind. Ein Bedruckstoff 46, vorzugsweise eine Papierbahn 46, wird hierbei der Druckmaschine zugeführt und vertikal durch die Druckwerke geleitet. In der Fig. 36 sind beispielhaft vier in Transportrichtung der Papierbahn 46 aufeinander folgende Druckwerke dargestellt, die zur Rechten und Linken der Papierbahn 46 jeweils einen Übertragungszylinder 32; 34 mit einem Formzylinder 31; 33 aufweisen, wobei die sich in einem Druckwerk an der Papierbahn 46 gegenüber stehenden Übertragungszylinder 32; 34 aufeinander abrollen. Die Papierbahn 46 wird z. B. mittels einer vor dem ersten Druckwerk angeordneten ersten Papierleitwalze 92 an das erste Druckwerk herangeführt und mittels einer nach dem vierten Druckwerk angeordneten zweiten Papierleitwalze 93 vom vierten Druckwerk abgeleitet. Jedem Formzylinder 31; 33 ist zumindest ein Farbwerk 94 zugeordnet, auf dessen Einzelheiten hier nicht näher eingegangen wird. Jedem Formzylinder 31; 33 ist ein Druckformmagazin 38; 39 zugeordnet, das jeweils vorzugsweise zwei Schächte 41; 42; 43; 44 aufweist. Ebenso wie in dem zuvor in Verbindung mit der Fig. 5 beschriebenen Ausführungsbeispiel ist auch hier jedes Druckformmagazin 38; 39, zumindest aber dessen Speicherposition für eine zu speichernde Druckform 36; 37, in der Arbeitsposition vorzugsweise im Wesentlichen horizontal oder nur mit einer geringen Neigung von weniger als 15° zum Formzylinder 31; 33 ausgerichtet. In der Arbeitsposition des Druckformmagazins 38; 39 ist mindestens eine Druckform 36; 37 zwischen den Schächten 41; 42; 43; 44 und dem Formzylinder 31; 33 austauschbar, indem entweder eine zur Ausführung eines Druckauftrags nicht mehr benötigte Druckform 36; 37 vom Formzylinder 31; 33 abgenommen und in den Schacht 41; 42 eingeführt oder eine zur Ausführung des Druckauftrags neue Druckform 36; 37 aus dem Schacht 43; 44 herausgeführt und auf dem Formzylinder 31; 33 montiert wird. Die konstruktiven Merkmale der Druckformmagazine 38; 39 können bei diesem Ausführungsbeispiel denjenigen des zuvor in Verbindung mit der Fig. 5 beschriebenen Ausführungsbeispiel entsprechen. Es ist vorteilhaft, wenn die Durchführung, insbesondere der Vollzug eines Druckformwechsels sensorisch überwacht wird. Gleichfalls sind die Druckformmagazine 38; 39 in Verbindung mit den Formzylindern 31; 33 derart steuerbar, dass vorzugsweise von einem der Druckmaschine zugeordneten Leitstand aus selektiv ein Druckformwechsel veranlasst werden kann. Weil die Druckformmagazine 38; 39 während einer laufenden Produktion der Druckmaschine für einen Druckformwechsel vorbereitet werden können, reduziert sich die einen Stillstand der Druckwerke erfordernde Rüstzeit auf einen äußerst kurzen Zeitraum von z. B. weniger als zwei Minuten, vorzugsweise von weniger als neunzig Sekunden, für einen kompletten Wechsel aller Druckformen 36; 37 der in dieser Druckmaschine angeordneten Druckwerke. Je nach Ausgestaltung der Druckwerke können in der beschriebenen Druckmaschine z. B. sechsundneunzig Druckformen 36; 37 gleichzeitig im Einsatz sein. Ein derart rascher Druckformwechsel selbst bei einer größeren Anzahl von Druckformen 36; 37 erhöht die Wirtschaftlichkeit der Druckmaschine aufgrund ihrer äußerst kurzen Stillstandszeit erheblich.

Weitere Einzelheiten bezüglich eines Verfahrens und einer Vorrichtung zum Durchführen des Verfahrens werden nun beispielhaft anhand der Fig. 6 bis 35 erläutert. Dabei zeigt Fig. 6 einen Formzylinder 33 mit zwei am Umfang um 180° versetzten Kanälen 08 und zwei entlang des Umfangs hintereinander angeordneten Druckformen 37, wobei der rechtwinklig abgekantete Einhängeschenkel 14 am in Produktionsrichtung P des Formzylinders 33 nachlaufenden Ende 04 jeder Druckform 37 jeweils von einem im Kanal 08 angeordneten, von einem Federelement 22 druckbeaufschlagten Haltemittel 21 an einer Wandung 19 gehalten wird, wobei sich die Wandung 19 von einer hinteren Kante 17 einer den Kanal 08 öffnenden Öffnung 09 zum Kanal 08 hin erstreckt, wobei das Haltemittel 21 durch die Betätigung eines dem Federelement 22 entgegenwirkenden pneumatischen Stellmittels 23 gelöst werden kann. An der sich von der vorderen Kante 16 derselben Öffnung 09 zum Kanal 08 hin erstreckenden Wandung 18 ist der spitzwinklig abgekantete Einhängeschenkel 13 am vorlaufenden Ende 03 der anderen entlang des Umfangs des Formzylinders 33 angeordneten Druckform 37 formschlüssig angelegt. Für Einzelheiten zur Halterung der Druckformen wird auf die Fig. 2 verwiesen.

Fig. 6 zeigt darüber hinaus ein durch pneumatische Betätigung an den Formzylinder 33 anstellbares Andrückelement 24 in Form einer Andrückwalze 24 oder Andrückrolle 24. Ebenso ist nahe am Formzylinder 33 eine parallel zu dessen Axialrichtung schwenkbar gelagerte Ausrichtvorrichtung 51 mit zwei diametral angeordneten, seitlich auf eine Druckform 37 wirkenden, flügelförmigen Anschlägen 52; 53 vorgesehen, wobei die Ausrichtvorrichtung 51 jeweils mit einem ihrer Anschläge 52; 53 eine zu montierende Druckform 37 während ihres Heranführens an den Formzylinder 33 seitenregistermäßig temporär fixiert. Dabei sind die Anschläge 52; 53 z. B. jeweils als eine seitliche Führungsplatte ausgebildet, wobei die Anschläge 52; 53 z. B. an einer verschwenkbaren Traverse, z. B. einem Vierkantrohr, angeordnet sind. Die Anschläge 52; 53 unterscheiden sich z. B. in ihrer Position bezogen auf die Axialrichtung des Formzylinders 33, sodass z. B. für eine Druckform 37 einfacher Breite der Anschlag 52 und für eine Druckform 37 im Panoramaformat der Anschlag 53 durch ein entsprechendes Verschwenken der Ausrichtvorrichtung 51 zum Einsatz gebracht wird. Die Anschläge 52; 53 können axial zum Formzylinder 33 für die benötigte Breite der Druckform 37 justierbar sein.

Der Fig. 6 sind auch weitere Einzelheiten des Druckformmagazins 39 entnehmbar. Das in den Fig. 6 bis 35 gezeigte Ausführungsbeispiel geht von einer Variante für das Druckformmagazin 39 aus, bei der ein oberer Schacht 44 zur Bereitstellung einer auf dem Formzylinder 33 zu montierenden Druckform 37 als eigenständige Baueinheit unabhängig von einem unteren Schacht 42 zur Aufnahme einer vom Formzylinder 33 abgenommenen Druckform 37 betreibbar ist. Beide Schächte 42; 44 können als einzeln und unabhängig voneinander einsetzbare und damit eigenständig funktionsfähige Baueinheiten verwendet werden. Diese Anwendung ist dann von Interesse, wenn z. B. nur die Beschickung des Formzylinders 33 mit neuen Druckformen 37 automatisiert werden soll, wohingegen die Abnahme gebrauchter Druckformen 37 von einer Bedienperson ausgeführt wird. Wenn beide Schächte 42; 44 im Druckformmagazin 39 ausgebildet sind, ergibt sich ein vollautomatischer Druckformenwechsler. Beide Schächte 42; 44 weisen jeweils alle zum Speichern und Fördern von Druckformen 37 erforderlichen Vorrichtungen auf und sind vorzugsweise sehr kompakt aufgebaut. Insbesondere weisen sie trotz ihrer Aufnahmefähigkeit von jeweils mindestens zwei Druckformen 37 eine geringe Bauhöhe auf. Die Bauhöhe beträgt z. B. weniger als 150 mm, vorzugsweise weniger als 100 mm.

Bei dem in den Fig. 6 bis 35 gezeigten Ausführungsbeispiel ist der Schacht 44 horizontal angeordnet und tangential zum ausgerichtet. Dadurch wird die auf die Druckform 37 ausgeübte Schwerkraft FG zur Unterstützung nachfolgend beschriebener Funktionen auf bestmögliche Weise genutzt. Im Schacht 44 befindet sich eine Auflage 54, auf der eine auf dem Formzylinder 33 zu montierende erste Druckform 37 mit ihren abgekanteten Einhängeschenkeln 13; 14 aufgestellt oder abgelegt werden kann. Eine auf der Auflage 54 abgelegte Druckform 37 mit einer einfachen Länge L1 liegt dort z. B. mit ihrer gesamten gestreckten Länge L; L1 auf. Die Auflage 54 ist vorzugsweise nicht vollflächig, sondern in Form paralleler Leisten 54 oder Gleitschienen 54 ausgebildet. Der Einhängeschenkel 14 am nachlaufenden Ende 04 der ersten Druckform 37 liegt im Schacht 44 auf der vom Formzylinder 33 abgewandten Seite an einem vorzugsweise vertikal stehenden Anschlag 56 an, wobei der Anschlag 56 von einer Fördereinrichtung 57 linear und parallel zur Auflage 54 in Richtung der Öffnung o39 des Druckformmagazins 39 bewegbar ist, um diese erste Druckform 37 durch eine translatorische Bewegung und vorzugsweise verformungsfrei zumindest solange aus dem Schacht 44 zu fördern, bis der Einhängeschenkel 13 am vorlaufenden Ende 03 dieser ersten Druckform 37 in die schlitzförmige Öffnung 09 des Formzylinders 33 greifen kann. Der Anschlag 56 dient damit im Schacht 44 für die erste Druckform 37 als Anlageposition und hat auch gleichzeitig die Funktion eines Schiebers 56. Sofern diese erste Druckform 37 am Einhängeschenkel 14 an ihrem nachlaufenden Ende 04 mindestens eine Registerstanzung aufweist, kann der Anschlag 56 z. B. vorteilhafterweise auch als ein lotrecht zur Auflage 54 stehender, mit der Fördereinrichtung 57 verbundener Registerstift 56 ausgebildet sein, sodass mit dem Anlegen der ersten Druckform 37 an dem Anschlag 56 für sie eine Vorregisterung bezüglich ihres Seitenregisters erfolgt. Die Fördereinrichtung 57 ist z. B. als ein Riemenantrieb 57 oder als ein Linearantrieb 57, vorzugsweise als ein pneumatischer Linearantrieb 57, insbesondere als ein kolbenstangenloser, doppelseitig wirkender Linearantrieb 57 ausgebildet.

Im Schacht 44 befindet sich ein Halter 58, insbesondere Druckformhalter 58 zum Halten mindestens einer zweiten auf dem Formzylinder 33 zu montierenden Druckform 37. Wie in Fig. 13 dargestellt, wird die zweite Druckform 37 vom Druckformhalter 58 oberhalb der Auflage 54, d. h. in einem Abstand a54 über der Auflage 54 z. B. dadurch gehalten, dass der Druckformhalter 58 beispielsweise auf der vom Formzylinder 33 abgewandten Seite einen parallel zur Auflage 54 verfahrbaren Kolben 59 oder Schieber 59 aufweist, an dessen Ende ein Halteelement 61, z. B. L-förmig ausgebildeter Winkel 61, angeordnet ist, wobei die zweite Druckform 37 oberhalb der Auflage 54 zwischen dem Winkel 61 des ausgefahrenen Schiebers 59 und einem im Bereich der Öffnung o39 des Druckformmagazins 39 angeordneten weiteren Halteelement 62, z. B. einem starr angeordneten Anschlag 62, eingespannt ist. Der Abstand a54 weist dabei einen Wert auf, der vorzugsweise zwischen der doppelten und vierfachen Länge 114 des Einhängeschenkels 14 am nachlaufenden Ende 04 der zweiten Druckform 37 liegt. Die Einspannung der zweiten Druckform 37 erfolgt dadurch, dass ein lichter Abstand a58 zwischen dem Winkel 61 des ausgefahrenen Schiebers 59 und dem Anschlag 62 kürzer eingestellt ist als die gestreckte Länge L; L1 der zweiten Druckform 37. Der Anschlag 62 im Bereich der Öffnung o39 des Druckformmagazins 39 weist vorzugsweise eine Abschrägung 63 auf, an der sich der Einhängeschenkel 13 am vorlaufenden Ende 03 der zweiten Druckform 37 abstützen kann, wobei die Abschrägung 63 des Anschlags 62 und der L-förmig ausgebildete Winkel 61, an dem sich der Einhängeschenkel 14 am nachlaufenden Ende 04 der zweiten Druckform 37 abstützt, einander zugewandt sind. Da die zweite Druckform 37 insbesondere entlang ihrer Länge L; L1 biegsam ist, wölbt sie sich in ihrem zwischen dem Winkel 61 und dem Anschlag 62 eingespannten Zustand. Der Schieber 59 des Druckformhalters 58 ist vorzugsweise linear parallel zur Auflage 54 bewegbar und weist vorzugsweise zwei stabile Betriebsstellungen auf, nämlich eine stabile Betriebsstellung im eingefahrenen, die zweite Druckform 37 freigebenden Zustand und im ausgefahrenen, d. h. die zweite Druckform 37 einspannenden Zustand. In einer Variante für den Druckformhalter 58 sind die Anordnung vom bewegbaren Schieber 59 und starren Anschlag 62 miteinander vertauscht, sodass sich der Schieber 59 im Bereich der Öffnung o39 des Druckformmagazins 39 und der Anschlag 62 auf der vom Formzylinder 33 abgewandten Seite befindet. Alternativ zu der beschriebenen linearen Bewegbarkeit kann der Winkel 61 oder der Anschlag 62 auch um eine parallel zur Breite B der Druckform 37 ausgerichtete Schwenkachse schwenkbar angeordnet sein. Eine zwischen dem Winkel 61 und dem Anschlag 62 eingespannte Druckform 37 befindet sich an ihrer oberen oder ersten Speicherposition, während eine auf der Auflage 54 abgelegte Druckform 37 in diesem Zustand eine untere, zweite Speicherposition einnimmt, wobei die Druckform 37 in der zweiten Speicherposition vor ihrer Beförderung zum Formzylinder 33 zwischengespeichert wird. Durch eine Betätigung, vorzugsweise durch eine von der Ferne aus, z. B. von einem zur Druckmaschine gehörenden Leitstand vorgenommene Betätigung wechselt die Druckform 37 innerhalb des Schachts 44 von ihrer oberen, ersten Speicherposition in ihre untere, zweite Speicherposition. In der ersten Speicherposition und in der zweiten Speicherposition gespeicherte Druckformen 37 jeweils mit einer einfachen Länge L1 sind voneinander beabstandet, z. B. entlang ihrer Länge L1 mit dem Abstand a54, sodass sie einander nicht berühren und folglich nicht beschädigen können.

Ein weiteres Ausführungsbeispiel des Druckformhalters 58, das vorteilhafterweise eine besonders niedrige Bauhöhe für den Schacht 44 erlaubt, sieht vor, die zweite Druckform 37 oberhalb der sich in Axialrichtung des Formzylinders 33 in einer einzigen Ebene erstreckenden Auflage 54 mit mindestens einem Halteelement 64 in einer oberen Speicherposition zu halten, wobei das Halteelement 64 z. B. als eine Führungsschiene 64, vorzugsweise als zwei parallel zueinander verlaufende Führungsschienen 64, ausgebildet ist (Fig. 7 bis 9), wobei die Führungsschienen 64 die zweite im Schacht 44 befindliche Druckform 37 an ihren beiden Längsseiten entlang zumindest eines Teils ihrer Länge L; L1 in der oberen Speicherposition halten. Die Ausgestaltung des Druckformhalters 58 mit Führungsschienen 64 setzt voraus, dass sich die Einhängeschenkel 13; 14 an den Enden 03; 04 der zweiten Druckform 37 nicht über die volle Breite B der Druckform 37 erstrecken, indem sie nicht an die Längsseiten der Druckform 37 heranreichen. Die Längsseiten der Druckform 37 bilden damit im Bereich der Auflagefläche 02a der Druckform 37 einen Überstand gegenüber den Einhängeschenkeln 13; 14. Dieser Überstand ist notwendig, um die Druckform 37 in den Führungsschienen 64 führbar zu machen. Das Halteelement 64, insbesondere jede Führungsschiene 64, besteht z. B. aus einem U-förmigen, jeweils eine der Längsseiten der Druckform 37 mit einem gewissen Spiel umgreifenden Bügel, in den die zweite Druckform 37 von der vom Formzylinder 33 abgewandten Seite einschiebbar ist. Die zweite Druckform 37 wird von den Führungsschienen 64 damit vorzugsweise in einem schmalen Bereich ihrer Seite gehalten, wobei die Halterung insbesondere als eine vertikale Unterstützung und damit als eine Abstützung gegen die an die Druckform 37 angreifende Schwerkraft FG wirkt. Die Führungsschienen 64 sind vorzugsweise aus einem formstabilen Werkstoff wie Metall oder Kunststoff gefertigt.

Um eine von den Führungsschienen 64 gehaltene zweite Druckform 37 auf der Auflage 54 abzulegen, ist zumindest eine der Führungsschienen 64 in Richtung der Breite B der zweiten Druckform 37 bewegbar. Vorzugsweise sind jedoch beide Führungsschienen 64 längs der Breite B der zweiten Druckform 37 gegensinnig bewegbar, sodass sie sich zumindest kurzzeitig voneinander entfernen und ihren Abstand voneinander derart vergrößern, dass sie die Längsseiten der Druckform 37 nicht mehr vertikal unterstützen, wodurch die zweite Druckform 37 infolge der an ihr angreifenden Schwerkraft FG zwischen den Führungsschienen 64 hindurch auf die Auflage 54 fällt. Falls das Halteelement 64 in einem ersten Betriebszustand die zweite Druckform 37 z. B. durch eine elektrische oder magnetische Kraft in der oberen Speicherposition hält, wechselt das Halteelement 64 vorzugsweise ferngesteuert von seinem ersten Betriebszustand in einen zweiten Betriebszustand, wobei der zweite Betriebszustand das Halteelement 64 veranlasst, dass sich die Druckform 37 und das Halteelement 64 voneinander lösen und die Druckform 37 beim Lösen vom Halteelement 64 im Schacht 44 durch einen freien Fall und damit allein durch die an ihr angreifenden Schwerkraft FG in die vorzugsweise unmittelbar vertikal unterhalb der oberen Speicherposition liegende Speicherposition wechselt. Die zweite Druckform 37 wird in der unteren und auch in der oberen Speicherposition im Schacht 44 in einer Neigung von weniger als 15°, vorzugsweise horizontal, gehalten. Zumindest weisen die als ein Stützlager für die zweite Druckform 37 ausgebildeten Führungsschienen 64 in ihrer Längserstreckung nur diese geringe Neigung oder einen horizontalen Verlauf auf.

Ein Lösen der zweiten Druckform 37 aus den seitlich an ihr angreifenden Führungsschienen 64 wird vorzugsweise durch einen lotrecht zur Auflagefläche 02a der zweiten Druckform 37 stehenden Anschlag 67 unterstützt, der vorzugsweise im Schacht 44 starr angeordnet ist, wobei vorzugsweise an beiden Längsseiten der zweiten Druckform 37 ein solcher Anschlag 67 angeordnet ist, sodass während einer längs der Breite B der zweiten Druckform 37 gerichteten, gegenläufigen Bewegung von den diese Druckform 37 haltenden Führungsschienen 64 diese Druckform 37 durch die beidseitig angeordneten Anschläge 67 in der von der Auflagefläche 02a der Druckform 37 aufgespannten Ebene lagestabil bleibt. Die Anschläge 67 streifen die Druckform 37 von den sich voneinander entfernenden Führungsschienen 64 ab, indem die Druckform 37 an den Anschlägen 67 anschlägt, wobei gleichzeitig der Druckform 37 durch die Bewegung der Führungsschienen 64 die vertikale Unterstützung entzogen wird. Das Lösen der zweiten Druckform 37 erfolgt vorzugsweise durch einen z. B. von dem zur Druckmaschine gehörenden Leitstand steuerbaren Antrieb 69, wobei der Antrieb 69 auf die Führungsschienen 64 wirkt und sie entlang eines Stellwegs s68 bewegt.

Sofern auf dem Formzylinder 33 in dessen Axialrichtung nebeneinander mehrere Druckformen 37 anzuordnen und im Schacht 44 in Axialrichtung des Formzylinders 33 mehrere Druckformen 37 nebeneinander angeordnet sind, ist es vorteilhaft, die Führungsschienen 64, die an benachbarten zweiten Druckformen 37 angreifen, im Druckformmagazin 39 über der Auflage 54 in zwei unterschiedlichen Ebenen, d. h. vertikal zueinander versetzt anzuordnen, wobei in Axialrichtung des Formzylinders 33 aufeinanderfolgende Ebenen vorzugsweise alternierend versetzt angeordnet sind. Durch die versetzte Anordnung der die erste Speicherposition der Druckformen 37 bildenden Ebenen kann ein Abstand a67 zwischen in Axialrichtung des Formzylinders 33 nebeneinander, d. h. benachbart angeordneten Druckformen 37 möglichst gering gehalten werden. Der Abstand a67 entspricht in seinem Wert vorzugsweise einem Abstand, den auf dem Formzylinder 33 in dessen Axialrichtung nebeneinander, d. h. benachbart angeordnete Druckformen 37 aufweisen. Aus in Axialrichtung des Formzylinders 33 nebeneinander angeordneten Ebenen, d. h. jeweils aus einer ersten Speicherposition, auf der Auflage 54 abgelegte und damit jeweils in ihre zweite Speicherposition gebrachte Druckformen 37 können mit der Fördereinrichtung 57 dem Formzylinder 33 entweder einzeln oder vorzugsweise gleichzeitig gemeinsam zugeführt werden, wobei letzteres Vorgehen für einen schnellen Wechsel von Druckformen 37 am Formzylinder 33 vorteilhaft ist. In Axialrichtung des Formzylinders 33 in unterschiedlichen nebeneinander angeordneten Ebenen gespeicherte Druckformen 37 können gleichzeitig oder zumindest in rascher Folge in ihre jeweilige zweite Speicherposition wechseln. Dem Formzylinder 33 gleichzeitig gemeinsam zugeführte Druckformen 37 werden auf dem Formzylinder 33 in dessen Axialrichtung nebeneinander angeordnet,

In dem in der Fig. 8 gezeigten Beispiel sind vier zweite Druckformen 37 jeweils in ihrer ersten Speicherposition in Axialrichtung des Formzylinders 33 nebeneinander angeordnet, wobei jede dieser Druckformen 37 jeweils an ihren Längsseiten in einer Führungsschiene 64 gehalten ist. Der vertikale Versatz der Druckformen 37 beträgt dabei nur wenige Millimeter, z. B. 4 mm bis 6 mm, und entspricht etwa der Bauhöhe der Führungsschienen 64, vorzugsweise ihrer einfachen bis doppelten Bauhöhe. Die Bewegung der Führungsschienen 64 längs zur Breite B der zweiten Druckform 37 erfolgt z. B. durch eine lineare Verschiebung der Führungsschienen 64; sie kann jedoch auch durch eine Schwenkbewegung der Führungsschienen 64 ausgeführt werden, wobei die Führungsschienen 64 um eine Schwenkachse schwenkbar sind, wobei die Schwenkachse parallel zu der von den Führungsschienen 64 abgestützten Seite der Druckform 37 verlaufen. So kann eine Führungsschiene 64 z. B. an mindestens einem Schwenkarm 68 angebracht sein, der z. B. in der von der Auflagefläche 02a der zweiten Druckform 37 aufgespannten Ebene schwenkbar ist, was in der Fig. 9 durch einen Richtungspfeil angedeutet ist. Der Schwenkarm 68, dessen eines Ende mit der Führungsschiene 64 verbunden und dessen anderes Ende im Schacht 44 vorzugsweise ortsfest angebracht ist, kann z. B. als ein seitlich an der Führungsschiene 64 wirkendes Federelement 68, z. B. als eine Blattfeder 68 ausgebildet sein, wobei die mit dem Schwenkarm 68 verbundene Führungsschiene 64 durch den Antrieb 69, z. B. durch einen steuerbaren, insbesondere fernsteuerbaren Magneten 69, in eine die zweite Druckform 37 haltende oder eine sich von dieser Druckform 37 lösende Betriebsstellung bewegt wird. Der Stellweg s68, den eine bewegbare Führungsschiene 64 längs zur Breite B der zweiten Druckform 37 ausführt, liegt im Bereich weniger Millimeter, z. B. zwischen 2 mm und 10 mm, vorzugsweise bei 4 mm. Vorzugsweise ist auch bei dieser Ausführungsvariante ein Anschlag 67 vorgesehen, an den die Druckform 37 mit ihrer von der Führungsschiene 64 abgestützten Seite anschlägt, während die Führungsschiene 64 durch ihre Bewegung der Druckform 37 die Abstützung entzieht. Zwei in Axialrichtung des Formzylinders 33 benachbarte Druckformen 37 können dabei an gegenüberliegenden Seiten desselben Anschlags 67 anschlagen. Während des Wechsels von der oberen Speicherposition in die untere Speicherposition kann die Druckform 37 auch mit einer ihrer Seiten am Anschlag 67 vertikal abwärts gerichtet entlang gleiten, sodass die aus der oberen Speicherposition gelöste Druckform 37 in einer geführten Bewegung in die untere Speicherposition gelangt. Der Anschlag 67 hat dann für eine ihre Speicherposition wechselnde Druckform 37 die Funktion einer vorzugsweise bis an die Auflage 54 reichenden Seitenführung.

Allgemein formuliert, sieht ein Verfahren zum Speichern von mindestens zwei von demselben Zylinder 06; 31; 33 einer Druckmaschine einander nachfolgend abgeführten Aufzügen 01; 36; 37 folgende Schritte vor: a) ein zuvor vom Zylinder 06; 31; 33 abgeführter Aufzug 01; 36; 37 wird von einer ersten in eine zweite Speicherposition befördert, b) der dem zuvor abgeführten Aufzug 01; 36; 37 nachfolgend abgeführte Aufzug 01; 36; 37 wird an der ersten Speicherposition des zuvor abgeführten Aufzug 01; 36; 37 gespeichert, c) der zuvor abgeführte Aufzug 01; 36; 37 in seiner zweiten Speicherposition und der nachfolgend abgeführte Aufzug 01; 36; 37 in der ersten Speicherposition des zuvor abgeführten Aufzug 01; 36; 37 werden in einem entlang ihrer Länge L; L1 orthogonalen Abstand gespeichert, d) die Aufzüge 01; 36; 37 werden sich in ihrer jeweiligen Auflagefläche 02a zumindest größtenteils überdeckend, vorzugsweise zumindest zu 80% überdeckend oder in ihrer vollständigen oder nahezu vollständigen Überdeckung gespeichert. Der zuvor abgeführte Aufzug 01; 36; 37 und der nachfolgend abgeführte Aufzug 01; 36; 37 können dabei entlang ihrer Länge L; L1 vertikal oder aber auch horizontal voneinander beabstandet gespeichert werden. Vorzugsweise wird der zuvor abgeführte Aufzug 01; 36; 37 durch eine lineare Bewegung, insbesondere durch eine beide Speicherpositionen unmittelbar und direkt miteinander verbindende lineare Bewegung orthogonal zu seiner Auflagefläche 02a oder auch durch eine Bewegung seines nachlaufenden Endes 04, in seine zweite Speicherposition befördert, was nachfolgend noch näher erläutert wird.

Es ist von Vorteil, insbesondere im Schacht 44, beispielsweise am Schieber 56 für eine auf der Auflage 54 aufliegenden ersten Druckform 37 oder auch am L-förmig ausgebildeten Winkel 61 für eine zweite Druckform 37 einen Codeleser 71 anzubringen, der eine jeweils vorzugsweise am Einhängeschenkel 14 am nachlaufenden Ende 04 jeder Druckform 37 angebrachte Codierung liest, d. h. ein Merkmal zur Identifikation einer Druckform erfasst, um in einem vorzugsweise elektronisch in einer Steuereinheit durchgeführten Abgleich mit einem für den Formzylinder 33 vorgesehenen, in der Steuereinheit hinterlegten Belegungsplan zu prüfen, ob die in den Schacht 44 eingebrachten Druckformen 37 dem Belegungsplan des beabsichtigten Druckvorgangs entsprechen und ob für die beabsichtigte Belegung die in den Schacht 44 eingebrachten Druckformen 37 auch in der richtigen Reihenfolge vorliegen. So kann noch vor der Montage der Druckformen 37 auf dem Formzylinder 33 eine entsprechende Meldung, z. B. eine Fehlermeldung, d. h. eine das Bedienpersonal vor einer Fehlmontage warnende Meldung, generiert und z. B. an einen dem Druckwerk zugeordneten Leitstand abgesetzt und dort oder am Druckwerk angezeigt werden.

Die Codierung kann vorzugsweise zusätzlich zu einem menschenlesbaren Code z. B. als ein Barcode ausgebildet sein. Der Codeleser 71 ist im Schacht 44 somit vorzugsweise an dessen vom Formzylinder 33 abgewandten Ende angeordnet, wobei eine Leserichtung des Codeleser 71 entweder parallel zur Länge L; L1; L2 der Druckform 37 oder vorzugsweise parallel zur Breite B der Druckform 37 gerichtet ist. In einer bevorzugten Ausführung ist der Codeleser 71 vorzugsweise mit einer Linearführung verfahrbar im oder am Schacht 44 angeordnet oder es ist ein vorzugsweise um 45° zur Breite B der Druckform 37 geneigter verfahrbarer Spiegel vorgesehen, der ein Erfassungs- bzw. Lesesignal von einer an der Druckform 37 angebrachten Codierung zu einem an einer Seite des Schachts 44 angeordneten Codeleser 71 umlenkt, sodass zum Lesen der an den in den Schächten 44 gespeicherten Druckformen 37 angebrachten Codierung jeweils nur ein einziger Codeleser 71 erforderlich ist. Durch die Verwendung von nur einem einzigen Codeleser 71 für mehrere gespeicherte Druckformen 37 können erhebliche Kosten gespart werden. Bei der die Verwendung von nur einem einzigen Codeleser 71 ist der Codeleser 71 oder der Spiegel entweder parallel zur Breite B der Druckform 37, d. h. in Axialrichtung des Formzylinders 33, vorzugsweise entlang mehrerer Schächte 44 und/oder entlang der in einem der Schächte 44 gestapelten Druckformen 37 vertikal in die Höhe verfahrbar, sodass der Codeleser 71 oder der Spiegel die Codierung von in unterschiedlichen Speicherpositionen gespeicherten Druckformen 37 erfasst. Entweder der Codeleser 71 oder mindestens ein weiterer Sensor 91 kann dazu verwendet werden, zu überwachen und/oder zu prüfen, ob ein beabsichtigter Druckformwechsel erfolgreich ausgeführt worden ist. Fehler wie eine Doppelbelegung oder eine Fehlbelegung, d. h. die Montage einer Druckform 37 an einem unzutreffenden Ort, sind dann vermeidbar, zumindest aber durch eine vorzugsweise an den Leitstand der Druckmaschine abgesetzte Meldung feststellbar, bevor ein größerer Schaden entsteht.

In der Fig. 6 ist ein weiterer Schacht 42 dargestellt, der der Aufnahme vom Formzylinder 33 entfernter Druckformen 37 dient. Dieser Schacht 42 weist eine z. B. geneigte Auflage 72 auf, welche ebenso wie die Auflage 54 im Schacht 44 zur Bereitstellung von auf dem Formzylinder 33 zu montierenden Druckformen 37 vorzugsweise nicht vollflächig, sondern in Form paralleler Leisten 72 oder Gleitschienen 72 ausgebildet ist, wobei die Neigung der Auflage 72 den Schacht 42 vorzugsweise auf der vom Formzylinder 33 abgewandten Seite weitet, wodurch dieser Schacht 42 auf der vom Formzylinder 33 abgewandten Seite für eine Bedienperson besser zugänglich wird, was die Entnahme von in dem Schacht 42 abgelegten Druckformen 37 erleichtert. Die Auflage 72 im Schacht 42 ist z. B. gegenüber einer Horizontalen H um einen Neigungswinkel δ geneigt sein, wobei der Neigungswinkel δ z. B. zwischen 5° und 15°, vorzugsweise etwa 7° betragen kann. In dem in der Fig6 gezeigten Beispiel befindet sich der Schacht 42 zur Aufnahme vom Formzylinder 33 entfernter Druckformen 37 unterhalb eines Schachtes 44 zur Bereitstellung von auf dem Formzylinder 33 zu montierenden Druckformen 37, was zwar eine bevorzugte, jedoch keine zwingende Anordnung ist. Die Schächte 42; 44 können ebenso in umgekehrter Reihenfolge geschichtet oder auch getrennt voneinander angeordnet sein.

Eine bevorzugte Ausgestaltung des Schachts 42 sieht vor, dass im Schacht 42 in Axialrichtung des Formzylinders 33 nebeneinander mindestens zwei Druckformen 37 speicherbar sind. Diese Ausgestaltung ermöglicht ein besonders schnelles Abnehmen von Druckformen 37, insbesondere wenn auf dem Formzylinder 33 in seiner Axialrichtung mindestens zwei Druckformen 37 anordenbar sind, weil mehrere Druckformen 37 gleichzeitig vom Formzylinder 33 abgenommen werden können. Wenn auf dem Formzylinder 33 in seiner Axialrichtung z. B. mindestens vier Druckformen 37 anordenbar sind, ist es aus Stabilitätsgründen vorteilhaft, z. B. zwei Schächte 42 in Axialrichtung des Formzylinders 33 nebeneinander anzuordnen. Jeder durch die Breite B einer Druckform 37 definierte Speicherplatz in einem dieser Schächte 42 ist dann derart ausgebildet, dass dort mindestens ebenso viele Druckformen 37 speicherbar sind, wie Druckformen 37 auf dem Formzylinder 33 entlang seines Umfangs anordenbar sind, wobei die Speicherung der Druckformen 37 an jedem Speicherplatz übereinander in einem Stapel erfolgt. Es kann vorgesehen sein, dass in jedem der Schächte 42 bis zu zehn, mindestens aber bis zu acht Druckformen 37 speicherbar sind, sodass vom Formzylinder 33 abgeführte Druckformen 37 in den Schächten 42 gesammelt werden können und die Schächte 42 nicht notwendigerweise nach jedem Wechsel der Druckformen 37 vom Bedienpersonal freigeräumt werden müssen. Ungeachtet der Anzahl der nebeneinander angeordneten Schächte 42 weisen die Speicherplätze in Axialrichtung des Formzylinders 33 denselben engen Abstand voneinander auf, wie die Druckformen 37 auf dem Formzylinder 33 angeordnet sind.

An der dem Formzylinder 33 zugewandten Seite weist der Schacht 42 zur Aufnahme vom Formzylinder 33 entfernter Druckformen 37 zumindest im am Formzylinder 33 angestellten Betriebszustand ein nahe der Mantelfläche 07 des Formzylinders 33 angeordnetes Führungselement 73 auf, welches z. B. in Form eines Leitblechs 73, eines Keils 73 oder eines Wälzelements 73, z. B. einer Rolle 73 ausgebildet ist und die Aufgabe hat, das nachlaufende Ende 04 einer vom Formzylinder 33 zu entfernenden Druckform 37 in den Schacht 42 zu führen. Ein Abstand a73 des Führungselements 73 von der Mantelfläche 07 des Formzylinders 33 ist vorzugsweise nicht viel größer als die Länge l14 des abgekanteten Einhängeschenkels 14 am nachlaufenden Ende 04 der Druckform 37, insbesondere weist der Abstand a73 des Führungselements 73 einen Wert zwischen der einfachen und der doppelten Länge I14 des Einhängeschenkels 14 auf (Fig. 6). Da eine vom Formzylinder 33 zu entfernende Druckform 37 mit ihrer Druckbildseite das Führungselement 73 berührt, ist ihr Kontakt mit einem drehbar gelagerten Wälzelement 73 für ihre Oberfläche schonender als ein Gleiten über einen flächenhaft ausgebildeten starren Keil 73. Dieser Aspekt ist insbesondere dann von Bedeutung, wenn die Druckform 37 nochmals verwendet werden soll und damit eine Beschädigung ihrer Druckbildseite durch Kratzer oder Schleifspuren zu vermeiden ist. Am Führungselement 73 kann ein Sensor 91 angebracht sein, der entweder im Kontakt mit der vom Formzylinder 33 zu entfernenden Druckform 37 oder vorteilhafterweise berührungslos, z. B. induktiv, prüft, ob sich der Einhängeschenkel 14 am nachlaufenden Ende 04 der vom Formzylinder 33 zu entfernenden Druckform 37 nach einer Betätigung des im Kanal 08 des Formzylinders 33 angeordneten Haltemittels 21 tatsächlich gelöst hat. Mit seiner Prüfung sendet der Sensor 91 ein Signal z. B. zu dem zur Druckmaschine gehörenden Leitstand. Anhand des vom Sensor 91 abgesetzten Signals wird entschieden, ob der Vorgang des Abführens einer vom Formzylinder 33 zu entfernenden Druckform 37 fortgesetzt werden kann oder ob Maßnahmen zur Beseitigung einer Störung eingeleitet werden müssen. Am Führungselement 73 sind in Axialrichtung des Formzylinders 33 vorzugsweise mehrere Sensoren 91 vorgesehen, z. B. vier oder sechs, nämlich jeweils mindestens ein Sensor 91 für jede auf dem Formzylinder 33 in dessen Axialrichtung nebeneinander anordenbare Druckform 37.

In einem bevorzugten Ausführungsbeispiel setzt der Einhängeschenkel 14 am nachlaufenden Ende 04 der vom Formzylinder 33 zu entfernenden Druckform 37 nach einem Passieren des Führungselements 73 vorzugsweise auf einer vom Führungselement 73 beabstandet angeordneten ersten Rampe 74 auf, bevor er die Auflage 72 im Schacht 42 erreicht, wobei die erste Rampe 74 in Richtung der Auflage 72 zunächst ansteigt und nach einem Gipfelpunkt 76 zur Auflage 72 hin wieder abfällt. Die erste Rampe 74 ist vorzugsweise starr mit der Auflage 72 verbunden. Im Fortgang der Einführung der vom Formzylinder 33 zu entfernenden Druckform 37 in den Schacht 42 trifft ihr Einhängeschenkel 14 am nachlaufenden Ende 04 auf eine zweite Rampe 77, deren Flanke nach ihrem Gipfelpunkt 78, d. h. also auf der vom Formzylinder 33 abgewandten Seite, vorzugsweise abrupt steil zur Auflage 72 hin abfällt. In der Richtung, in der die Druckform 37 in den Schacht 42 eingeführt wird, ist in geringem Abstand a77 (Fig. 14) hinter dem Gipfelpunkt 78 ein mit der zweiten Rampe 77 starr verbundener Anschlag 79 angeordnet, an den der Einhängeschenkel 14 am nachlaufenden Ende 04 der Druckform 37 anschlägt. Der Abstand a77 weist dabei einen Wert von wenigen Millimetern auf, vorzugsweise einen Wert von weniger als der einfachen Länge l14, insbesondere von weniger als der halben Länge I14 des abgekanteten Einhängeschenkels 14 am nachlaufenden Ende 04 der Druckform 37. Wenn der Einhängeschenkel 14 am nachlaufenden Ende 04 der Druckform 37 an den Anschlag 79 anschlägt, hintergreift er vorzugsweise die zweite Rampe 77, indem der Einhängeschenkel 14 in den durch den Abstand a77 gebildeten Zwischenraum eingreift. Die zweite Rampe 77 und der mit ihr verbundene Anschlag 79 sind durch eine Fördereinrichtung 81 linear und parallel zur Auflage 72 bewegbar, um die vom Formzylinder 33 zu entfernende Druckform 37 durch eine an deren nachlaufenden Ende 04 angreifenden Zugkraft vollständig in den Schacht 42 hinein zu befördern. Die Fördereinrichtung 81, die insbesondere zusammen mit der steilen Flanke an der zweiten Rampe 77 für den abgekanteten Einhängeschenkel 14 am nachlaufenden Ende 04 der Druckform 37 eine die Druckform 37 in den Schacht 42 fördernde Mitnehmereinrichtung bildet, ist z. B. als ein Riemenantrieb 81 oder als ein Linearantrieb 81, vorzugsweise als ein pneumatischer Linearantrieb 81, insbesondere als ein kolbenstangenloser, doppelseitig wirkender Linearantrieb 81 ausgebildet. Sowohl die erste Rampe 74 als auch die zweite Rampe 77 bestehen z. B. nicht aus vollflächigen Ebenen, sondern aus mehreren parallel wie die Zinken eines Kammes angeordneten Führungsschienen. Die zweite Rampe 77 kann z. B. aus einem oder mehreren entsprechend gebogenen Metallstreifen geformt sein.

Auf der vom Formzylinder 33 abgewandten Seite ist im Schacht 42 ein Heber 82, insbesondere ein Druckformheber 82 angeordnet, wobei der Druckformheber 82 beispielsweise einen vorzugsweise lotrecht zur Auflage 72 verfahrbaren Kolben 83 aufweist, an dessen Ende ein z. B. L-förmig, insbesondere U-förmig ausgebildeter Hebarm 84 angeordnet ist, wobei der abgekantete Einhängeschenkel 14 am nachlaufenden Ende 04 der Druckform 37 auf den Hebarm 84 aufgestellt oder umgreifend eingestellt wird. Der Druckformheber 82 weist vorzugsweise zwei stabile Betriebsstellungen auf, nämlich eine stabile Betriebsstellung mit eingefahrenem Kolben 83, in der sich der Hebarm 84 unterhalb des durch die Auflage 72 definierten Niveaus befindet, und eine weitere stabile Betriebsstellung mit ausgefahrenem Kolben 83, in der der Hebarm 84 die vom Formzylinder 33 entfernte Druckform 37 von der Auflage 72 anhebt. Der Druckformheber 82 führt dabei einen Hub s82 aus, der größer ist als die Länge I14 des abgekanteten Einhängeschenkels 14 am nachlaufenden Ende 04 der Druckform 37. Vorzugsweise weist der Hub s82 einen Wert zwischen der einfachen und der doppelten Länge I14 des Einhängeschenkels 14 auf. Der Druckformheber 82 hebt somit eine vom Formzylinder 33 entfernte Druckform 37 von einer vorläufigen ersten Speicherposition in eine endgültige zweite Speicherposition.

Oberhalb des Druckformhebers 82, insbesondere oberhalb seines Hebarms 84 ist ein vorzugsweise um eine im Wesentlichen parallel zur Breite B der Druckform 37 verlaufende Schwenkachse schwenkbares Sicherungselement 86 angeordnet, z. B. in Form einer leistenförmigen Klappe 86, dessen bzw. deren Unterkante sich in einem Abstand a86 vom Hebarm 84 befindet, wobei der Abstand a86 vorzugsweise geringer bemessen ist als die Länge I14 des abgekanteten Einhängeschenkels 14 am nachlaufenden Ende 04 der Druckform 37. In der Fig. 6 deutet ein Richtungspfeil die Schwenkbarkeit des Sicherungselementes 86 an. Das Sicherungselement 86 sichert eine vom Druckformheber 82 angehobene Druckform 37 gegen ein unbeabsichtigtes Verrutschen im Schacht 42 oder ein Entfernen aus dem Schacht 42. So hat eine Bedienperson das Sicherungselement 86 zunächst zu verschwenken, bevor die angehobene Druckform 37 aus dem Schacht 42 entnommen werden kann.

Eine weiteres Ausführungsbeispiel für im Schacht 42 angeordnete Baugruppen ist in den Fig. 10 bis 12 dargestellt. Dieses Ausführungsbeispiel sieht einen vorzugsweise im mittleren Bereich der Auflage 72 starr angeordneten Anschlag 79 vor, wobei ein mit einer linear entlang der Auflage 72 bewegbaren Fördereinrichtung 81 verbundener Druckformheber 82 den abgekanteten Einhängeschenkel 14 am nachlaufenden Ende 04 einer vom Formzylinder 33 zu entfernenden Druckform 37 über den Anschlag 79 hebt und die Druckform 37 an ihrem abgekanteten Einhängeschenkel 14 vorzugsweise in ihrem vom Druckformheber 82 angehobenen Zustand bis an das vom Formzylinder 33 abgewandte Ende des Schachtes 42 zieht. Die Fördereinrichtung 81 und der Druckformheber 82 können derart zwangsgekoppelt sein, dass der Druckformheber 82 den abgekanteten Einhängeschenkel 14 der Druckform 37 dann anhebt, sobald die Fördereinrichtung 81 eine Bewegung in die vom Formzylinder 33 abgewandte Richtung ausführt. Des Weiteren ist zwischen dem Anschlag 79 und dem dem Formzylinder 33 zugewandten Ende des Schachtes 42 ein weiterer Druckformheber 87 vorgesehen, der das vorlaufende Ende 03 einer vom Formzylinder 33 entfernten, in den Schacht 42 eingeführten Druckform 37 soweit anhebt, dass eine weitere vom Formzylinder 33 zu entfernende Druckform 37 zwischen der Auflage 72 und der angehobenen Druckform 37 in den Schacht 42 einführbar ist.

Anhand der Fig. 13 bis 35 werden nun insbesondere Verfahren zum Wechseln von Druckformen 37 an einem Formzylinder 33 erläutert. Es wird davon ausgegangen, dass im oberen Schacht 44 zur Bereitstellung neuer auf dem Formzylinder 33 zu montierender Druckformen 37 zwei Druckformen 37 angeordnet sind, dass auf dem Formzylinder 33 entlang von dessen Umfang zwei Druckformen 37 aufgelegt sind und dass der untere Schacht 42 zur Aufnahme vom Formzylinder 33 entfernter Druckformen 37 leer, d. h. frei von Druckformen 37 ist.

Der Formzylinder 33 dreht die Öffnung 09 eines Kanals 08, in welchem der Einhängeschenkel 14 am nachlaufenden Ende 04 der vom Formzylinder 33 zu entfernenden Druckform 37 von einem Haltemittel 21 gehalten wird, in eine erste Position, die sich unterhalb des zum unteren Schacht 42 gehörenden Führungselementes 73 befindet. Das steuerbare, vorzugsweise pneumatisch betätigbare Andrückelement 24 wird an den Formzylinder 33 angestellt (Fig. 13).

Das vorzugsweise pneumatisch betätigbare Stellmittel 23 verschwenkt das Haltemittel 21 gegen die Kraft eines Federelements 22, wodurch der Einhängeschenkel 14 am nachlaufenden Ende 04 der Druckform 37 aufgrund seiner elastischen Eigenspannung aus der Öffnung 09 schnalzt und am Führungselement 73 anschlägt. Das angestellte Andrückelement 24 sichert die Druckform 37 gegen ein weiter gehendes Lösen von der Mantelfläche 07 des Formzylinders 33 (Fig. 14).

Der Formzylinder 33 dreht entgegen seiner Produktionsrichtung P und schiebt dabei das nachlaufende Ende 04 der Druckform 37 in den Schacht 42. Bei der Einführung der Druckform 37 in den Schacht 42 gleitet der Einhängeschenkel 14 am nachlaufenden Ende 04 dieser Druckform 37 zunächst am Führungselement 73 entlang und stellt sich dann auf der zum Schacht 42 gehörenden ersten Rampe 74 auf. Der Einhängeschenkel 14 gleitet die Rampe 74 aufwärts bis über deren Gipfelpunkt 76 und erreicht danach die Auflage 72. Während das Andrückelement 24 weiterhin am Formzylinder 33 angestellt ist, wird die Druckform 37 durch die Drehung des Formzylinder 33 entgegen seiner Produktionsrichtung P weiter in den Schacht 42 eingeschoben. Dabei überwindet ihr Einhängeschenkel 14 am nachlaufenden Ende 04 auch die mit der Fördervorrichtung 81 verbundene zweite Rampe 77 und stößt gegen den mit der zweiten Rampe 77 verbundenen Anschlag 79 (Fig. 15).

Das Andrückelement 24 wird vom Formzylinder 33 abgestellt. Durch den Stoß des Einhängeschenkels 14 des nachlaufenden Endes 04 am Anschlag 79 löst sich der vorzugsweise formschlüssig an der vorderen Kante 16 der Öffnung 09 eingehängte abgekantete Einhängeschenkel 13 am vorlaufenden Ende 03 der Druckform 37 aus der Öffnung 09. Die Druckform 37 liegt nun mit ihrem vorlaufenden Ende 03 frei auf der Mantelfläche 07 des Formzylinders 33 auf. Der Formzylinder 33 hat vom Lösen des Einhängeschenkels 14 am nachlaufenden Ende 04 bis jetzt weniger als eine halbe Drehung ausgeführt. Der abgekantete Einhängeschenkel 14 am nachlaufenden Ende 04 hat zwischen der zweiten Rampe 77 und dem Anschlag 79 eingehakt. Die mit der zweiten Rampe 77 und dem Anschlag 79 verbundene Fördervorrichtung 81 kann die Druckform 37 nun vollständig in den Schacht 42 einziehen (Fig. 16).

Die Druckform 37 ist vom Formzylinder 33 entfernt und befindet sich ihrer Länge L; L1 nach im Schacht 42. Ihr Einhängeschenkel 14 am nachlaufenden Ende 04 liegt auf dem Gipfelpunkt 78 der zweiten Rampe 77 auf, während ihr vorlaufendes Ende 03 auf dem Gipfelpunkt 76 der ersten Rampe 74 aufliegt, wodurch zumindest der Einhängeschenkel 13 am vorlaufenden Ende 03 vorzugsweise frei hängt. Die Lagerung der Druckform 37 im Schacht 42 erfolgt demnach vorzugsweise durch eine Abstützung an zwei Punkten, nämlich auf den Gipfelpunkten 76; 78 der beiden Rampen 74; 77 (Fig. 17).

Der z. B. pneumatisch betätigbare Druckformheber 82 hebt die in den Schacht 42 eingezogene Druckform 37 an ihrem nachlaufenden Ende 04 bis kurz unter das Sicherungselement 86 an, wobei der Einhängeschenkel 14 auf dem mit dem Druckformheber 82 verbundenen Hebarm 84 aufsteht (Fig. 18).

Während eine erste auf dem Formzylinder 33 zu montierende Druckform 37 mit ihren abgekanteten Einhängeschenkeln 13; 14 auf der Auflage 54 im oberen Schacht 44 aufsteht, dreht der Formzylinder 33 weiter entgegen seiner Produktionsrichtung P in eine zweite Position, bis die Öffnung 09, aus der der Einhängeschenkel 13 am vorlaufenden Ende 03 der zuvor vom Formzylinder 33 entfernten Druckform 37 gelöst wurde, einen Aufstandspunkt 88 des an den Formzylinder 33 angestellten Andrückelement 24 passiert hat und sich die in Produktionsrichtung P des Formzylinders 33 hintere Kante 17 der Öffnung 09 in einem Abstand a88 von dem Aufstandspunkt 88 entfernt befindet, wobei der Abstand a88 im Bereich weniger Millimeter liegt, vorzugsweise weniger als 30 mm beträgt, und damit einer Bogenlänge von weniger als einem dreißigsten Teil des Umfangs des Formzylinders 33 entspricht. Die erste Position des Formzylinders 33 zum Abnehmen einer auf ihm angeordneten Druckform 37 ist i. d. R. nicht identisch mit dessen zweiter Position zum Aufnehmen einer neuen Druckform 37. Das Andrückelement 24 wird vorzugsweise an den Formzylinder 33 angestellt, während die Öffnung 09 den Aufstandspunkt 88 passiert oder nachdem sie den Aufstandspunkt 88 passiert hat. Die nahe am Formzylinder 33 angeordnete Ausrichtvorrichtung 51 schwenkt mit ihren zuvor vorzugsweise horizontal ausgerichteten diametralen Anschlägen 52; 53 vorzugsweise um 90° in eine vertikale Lage, sodass ein auf die Breite B der auf dem Formzylinder 33 zu montierenden Druckform 37 abgestimmter Anschlag 52; 53 in eine durch die Auflage 54 im Schacht 44 definierte Transportebene für die auf dem Formzylinder 33 zu montierende Druckform 37 eintaucht und die auf dem Formzylinder 33 zu montierende Druckform 37 während ihres Transports aus dem Schacht 44 an dem Anschlag 52; 53 seitenregistermäßig zum Formzylinder 33 ausgerichtet wird (Fig. 19).

Die auf dem Formzylinder 33 zu montierende erste Druckform 37 steht mit ihrem Einhängeschenkel 14 an ihrem nachlaufenden Ende 04 am mit einer Fördereinrichtung 57 verbundenen Anschlag 56 an. Die Fördereinrichtung 57 wird in Betrieb gesetzt, sodass der Anschlag 56 in einer vorzugsweise tangential auf den Formzylinder 33 gerichteten Bewegung die erste Druckform 37 soweit aus dem Schacht 44 befördert, bis ihr vorlaufendes Ende 03 das an den Formzylinder 33 angestellte Andrückelement 24 berührt und der an diesem vorlaufenden Ende 03 abgekantete Einhängeschenkel 13 zwischen der in Produktionsrichtung P des Formzylinders 33 hinteren Kante 17 der Öffnung 09 und dem Aufstandspunkt 88 des Andrückelementes 24 auf dem Formzylinder 33 aufsteht (Fig. 20).

Der Formzylinder 33 ändert seine Drehrichtung und beginnt sich in seiner Produktionsrichtung P zu drehen, wodurch der auf dem Formzylinder 33 aufgestellte Einhängeschenkel 13 am vorlaufenden Ende 03 der Druckform 37 in die Öffnung 09 rutscht und sich vorzugsweise formschlüssig an der vorderen Kante 16 der Öffnung 09 eingehängt (Fig. 21).

Durch die weitere Drehung des Formzylinders 33 in seiner Produktionsrichtung P wird die mit ihrem Einhängeschenkel 13 in die Öffnung 09 eingehängte Druckform 37 vollständig aus den Schacht 44 hinaus befördert und auf den Formzylinder 33 aufgezogen. Während des Aufziehens wird die Druckform 37 durch das an den Formzylinder 33 angestellte Andrückelement 24 auf dem Formzylinder 33 aufgewalzt. Nach einer halben Umdrehung des Formzylinders 33 in seiner Produktionsrichtung P drückt das Andrückelement 24 den abgekanteten Einhängeschenkel 14 am nachlaufenden Ende 04 der Druckform 37 in die Öffnung 09. Das Haltemittel 21 in dem zu dieser Öffnung 09 gehörenden Kanal 08 war gelöst und wird sodann in diejenige Betriebsstellung gebracht, in der es den in die Öffnung 09 eingeführten Einhängeschenkel 14 am nachlaufenden Ende 04 der Druckform 37 z. B. durch eine Klemmung fixiert. Die Fördereinrichtung 57 fährt den mit ihr verbundenen Anschlag 56 wieder in seine Endstellung auf der vom Formzylinder 33 abgewandten Seite im Schacht 44 (Fig. 22).

Das Andrückelement 24 wird vom Formzylinder 33 abgestellt und die Ausrichtvorrichtung 51 schwenkt mit ihren diametralen Anschlägen 52; 53 wieder vorzugsweise in eine horizontale Lage. Mit den bisher beschriebenen Verfahrensschritten ist ein Wechsel einer ersten Druckform 37 auf dem Formzylinder 33 abgeschlossen, indem eine gebrauchte Druckform 37 entfernt und eine neue Druckform 37 aufgezogen wurde. Dieser Wechsel einer Druckform 37 kann mit der beschriebenen Vorrichtung in sehr kurzer Zeit, vorzugsweise in weniger als einer Minuten, vollständig vollzogen werden. Der Formzylinder 33 ist dann wieder produktionsbereit (Fig. 23).

Der Wechsel einer weiteren, z. B. auf dem Formzylinder 33 entlang seines Umfangs angeordneten zweiten Druckform 37 beginnt damit, dass vorzugsweise noch während der vorangegangenen laufenden Produktion von einer Bedienperson die neue zweite Druckform 37 in den Schacht 44 eingelegt wird. Dabei wird die zweite Druckform 37 von einem steuerbaren, vorzugsweise pneumatisch steuerbaren Druckformhalter 58 über der Auflage 54 gehalten, indem die Druckform 37 z. B. entweder an ihren Enden 03; 04 zwischen zwei Anschlägen 61; 62 eingespannt ist, wobei zumindest einer der Anschläge 61; 62 bewegbar ist, oder indem die Druckform 37 an ihren Längsseiten in Führungsschienen 64 eingeschoben ist, wobei zumindest eine der Führungsschienen 64 entlang der Breite B der Druckform 37 bewegbar ist. Wenn der Druckformhalter 58 die Druckform 37 freigibt, indem seine die Druckform 37 haltenden Elemente, z. B. die Anschläge 61; 62 oder die Führungsschienen 64, ihren Abstand, z. B. a58, zueinander zumindest kurzzeitig vergrößern, fällt die Druckform 37 auf die Auflage 54 und steht dort mit ihren Einhängeschenkeln 13; 14 auf (Fig. 24).

Um eine weitere, z. B. zweite Druckform 37 vom Formzylinder 33 abzunehmen, dreht der Formzylinder 33 entsprechend dem zur Fig. 13 erläuterten Verfahren die Öffnung 09 des Kanals 08, in welchem der Einhängeschenkel 14 am nachlaufenden Ende 04 der vom Formzylinder 33 zu entfernenden zweiten Druckform 37 von einem Haltemittel 21 gehalten wird, in die erste Position, die sich unterhalb des zum unteren Schacht 42 gehörenden Führungselementes 73 befindet. Das steuerbare, vorzugsweise pneumatisch betätigbare Andrückelement 24 wird an den Formzylinder 33 angestellt (Fig. 25).

Entsprechend dem zur Fig. 14 erläuterten Verfahren verschwenkt das vorzugsweise pneumatisch betätigbare Stellmittel 23 das Haltemittel 21 gegen die Kraft des Federelements 22, wodurch der Einhängeschenkel 14 am nachlaufenden Ende 04 der zweiten Druckform 37 aufgrund seiner elastischen Eigenspannung aus der Öffnung 09 schnalzt und am Führungselement 73 anschlägt. Das angestellte Andrückelement 24 sichert die zweite Druckform 37 gegen ein weiter gehendes Lösen von der Mantelfläche 07 des Formzylinders 33 (Fig. 26).

Der Formzylinder 33 dreht entgegen seiner Produktionsrichtung P und schiebt dabei das nachlaufende Ende 04 der zweiten Druckform 37 in den Schacht 42. Bei der Einführung der Druckform 37 in den Schacht 42 gleitet der Einhängeschenkel 14 am nachlaufenden Ende 04 dieser Druckform 37 zunächst am Führungselement 73 entlang und stellt sich dann auf der zum Schacht 42 gehörenden ersten Rampe 74 auf. Der Einhängeschenkel 14 der zweiten Druckform 37 gleitet die Rampe 74 aufwärts, wobei er sich unter die im Schacht 42 ruhende, auf dem Gipfelpunkt 76 der ersten Rampe 74 aufliegende erste Druckform 37 schiebt und deren am Gipfelpunkt 76 überhängendes, zum Formzylinder 33 gerichtetes vorlaufendes Ende 03 anhebt, während der Einhängeschenkel 14 der zweiten Druckform 37 den Gipfelpunkt 76 der ersten Rampe 74 überschreitet und danach die Auflage 72 erreicht. Während das Andrückelement 24 weiterhin am Formzylinder 33 angestellt ist, wird die zweite Druckform 37 durch die Drehung des Formzylinder 33 entgegen seiner Produktionsrichtung P weiter in den Schacht 42 eingeschoben. Dabei gleitet der Einhängeschenkel 13 am vorlaufenden Ende 03 der im Schacht 42 ruhenden ersten Druckform 37 über die Druckbildseite der in den Schacht 42 geförderten zweiten Druckform 37. Im weiteren Verlauf überwindet der Einhängeschenkel 14 am nachlaufenden Ende 04 der zweiten Druckform 37auch die mit der Fördervorrichtung 81 verbundene zweite Rampe 77 und stößt gegen den mit der zweiten Rampe 77 verbundenen Anschlag 79 (Fig. 27).

Das Andrückelement 24 wird vom Formzylinder 33 abgestellt. Durch den Stoß des Einhängeschenkels 14 des nachlaufenden Endes 04 am Anschlag 79 löst sich der vorzugsweise formschlüssig an der vorderen Kante 16 der Öffnung 09 eingehängte abgekantete Einhängeschenkel 13 am vorlaufenden Ende 03 der zweiten Druckform 37 aus der Öffnung 09. Der Einhängeschenkel 13 mit seinem vorlaufenden Ende 03 liegt nun frei auf der Mantelfläche 07 des Formzylinders 33 auf. Der Formzylinder 33 hat vom Lösen des Einhängeschenkels 14 am nachlaufenden Ende 04 bis jetzt wieder weniger als eine halbe Drehung ausgeführt. Der abgekantete Einhängeschenkel 14 am nachlaufenden Ende 04 hakt zwischen der zweiten Rampe 77 und dem Anschlag 79 ein. Der Hebarm 84 des Druckformhebers 82 senkt sich ab, wodurch die von ihm bislang an ihrem nachlaufenden Ende 04 gehaltene, im Schacht 42 ruhende erste Druckform 37 auf einen am Anschlag 79 angeformten Steg 89 abgesetzt wird, wobei der Steg 89 eine gegenüber der Auflage 72 lotrechte Höhe h89 aufweist, deren Wert größer ist als die Länge |14 des abgekanteten Einhängeschenkels 14 am nachlaufenden Ende 04 der zweiten Druckform 37. Die Höhe h89 weist vorzugsweise einen Wert zwischen der einfachen und doppelten Länge I14 des abgekanteten Einhängeschenkels 14 am nachlaufenden Ende 04 der zweiten Druckform 37 auf (Fig. 28).

Die mit der zweiten Rampe 77 und dem Anschlag 79 verbundene Fördervorrichtung 81 zieht die zweite Druckform 37 nun vollständig in den Schacht 42 ein, wobei die erste und die zweite Druckform 37 im Schacht 42 ihrer Länge L; L1 nach übereinander angeordnet werden. Die Fördervorrichtung 81 bildet zusammen mit der zweiten Rampe 77 und dem Anschlag 79 für den abgekanteten Einhängeschenkel 14 am nachlaufenden Ende 04 der in den Schacht 42 eingeführten Druckform 37 eine Mitnehmereinrichtung (Fig. 29).

Der Druckformheber 82 hebt nun mit seinem Hebarm 84 vorzugsweise das nachlaufende Ende 04 beider im Schacht 42 angeordneten Druckformen 37 bis zum Sicherungselement 86 an. Das vorlaufende Ende 03 der zweiten Druckform 37 liegt mit einem zum Formzylinder 33 gerichteten Überhang auf dem Gipfelpunkt 76 der ersten Rampe 74 auf und der abgekantete Einhängeschenkel 13 am vorlaufenden Ende 03 der ersten Druckform 37 steht auf dem vorlaufenden Ende 03 der zweiten Druckform 37 auf (Fig. 30).

Zur Montage der im oberen Schacht 44 bereitliegenden zweiten Druckform 37 dreht der Formzylinder 33 weiter entgegen seiner Produktionsrichtung P wieder in die zweite Position, bis die Öffnung 09, aus der der Einhängeschenkel 13 am vorlaufenden Ende 03 der zuvor vom Formzylinder 33 entfernten zweiten Druckform 37 gelöst wurde, den Aufstandspunkt 88 des an den Formzylinder 33 angestellten Andrückelement 24 passiert hat und sich die in Produktionsrichtung P des Formzylinders 33 hintere Kante 17 der Öffnung 09 in einem Abstand a88 von der Aufstandspunkt 88 entfernt befindet, wobei der Abstand a88 im Bereich weniger Millimeter liegt, vorzugsweise weniger als 30 mm beträgt, und damit einer Bogenlänge von weniger als einem dreißigsten Teil des Umfangs des Formzylinders 33 entspricht (Fig. 19). Das Andrückelement 24 wird vorzugsweise an den Formzylinder 33 angestellt, während die Öffnung 09 den Aufstandspunkt 88 passiert oder nachdem sie den Aufstandspunkt 88 passiert hat. Die nahe am Formzylinder 33 angeordnete Ausrichtvorrichtung 51 schwenkt mit ihren zuvor vorzugsweise horizontal ausgerichteten diametralen Anschlägen 52; 53 vorzugsweise um 90° in eine vertikale Lage, sodass ein auf die Breite B der auf dem Formzylinder 33 zu montierenden zweiten Druckform 37 abgestimmter Anschlag 52; 53 in eine durch die Auflage 54 im Schacht 44 definierte Transportebene für die auf dem Formzylinder 33 zu montierende zweite Druckform 37 eintaucht und die auf dem Formzylinder 33 zu montierende zweite Druckform 37 während ihres Transports aus dem Schacht 44 an dem Anschlag 52; 53 seitenregistermäßig zum Formzylinder 33 ausgerichtet wird (Fig. 31).

Die auf dem Formzylinder 33 zu montierende zweite Druckform 37 steht mit ihrem Einhängeschenkel 14 an ihrem nachlaufenden Ende 04 am mit der Fördereinrichtung 57 verbundenen Anschlag 56 an. Entsprechend dem zur Fig. 20 erläuterten Verfahren wird die Fördereinrichtung 57 in Betrieb gesetzt, sodass der Anschlag 56 in einer vorzugsweise tangential auf den Formzylinder 33 gerichteten Bewegung die zweite Druckform 37 soweit aus dem Schacht 44 befördert, bis ihr vorlaufendes Ende 03 das an den Formzylinder 33 angestellte Andrückelement 24 berührt und der an diesem vorlaufenden Ende 03 abgekantete Einhängeschenkel 13 zwischen der in Produktionsrichtung P des Formzylinders 33 hinteren Kante 17 der Öffnung 09 und dem Aufstandspunkt 88 des Andrückelementes 24 auf dem Formzylinder 33 aufsteht (Fig. 32).

Entsprechend dem zur Fig. 21 erläuterten Verfahren ändert der Formzylinder 33 seine Drehrichtung und beginnt sich in seiner Produktionsrichtung P zu drehen, wodurch der auf dem Formzylinder 33 aufgestellte Einhängeschenkel 13 am vorlaufenden Ende 03 der zweiten Druckform 37 in die Öffnung 09 rutscht und sich vorzugsweise formschlüssig an der vorderen Kante 16 der Öffnung 09 eingehängt (Fig. 33).

Durch die weitere Drehung des Formzylinders 33 in seiner Produktionsrichtung P wird die mit ihrem Einhängeschenkel 13 in die Öffnung 09 eingehängte zweite Druckform 37 vollständig aus den Schacht 44 hinaus befördert und auf den Formzylinder 33 aufgezogen. Während des Aufziehens wird die zweite Druckform 37 durch das an den Formzylinder 33 angestellte Andrückelement 24 auf dem Formzylinder 33 aufgewalzt. Nach einer halben Umdrehung des Formzylinders 33 in seiner Produktionsrichtung P drückt das Andrückelement 24 den abgekanteten Einhängeschenkel 14 am nachlaufenden Ende 04 der zweiten Druckform 37 in die Öffnung 09. Das Haltemittel 21 in dem zu dieser Öffnung 09 gehörenden Kanal 08 war gelöst und wird sodann in diejenige Betriebsstellung gebracht, in der es den in die Öffnung 09 eingeführten Einhängeschenkel 14 am nachlaufenden Ende 04 der zweiten Druckform 37 z. B. durch eine Klemmung fixiert. Die Fördereinrichtung 57 fährt den mit ihr verbundenen Anschlag 56 wieder in seine Endstellung auf der vom Formzylinder 33 abgewandten Seite im Schacht 44. Der obere Schacht 44 ist nun leer, wohingegen zwei gebrauchte Druckformen 37 im unteren Schacht 42 abgelegt sind (Fig. 34).

Das Andrückelement 24 wird vom Formzylinder 33 abgestellt und die Ausrichtvorrichtung 51 schwenkt mit ihren diametralen Anschlägen 52; 53 wieder vorzugsweise in eine horizontale Lage. Mit den bisher beschriebenen Verfahrensschritten ist auch der Wechsel einer zweiten Druckform 37 auf dem Formzylinder 33 abgeschlossen, indem eine gebrauchte zweite Druckform 37 zunächst entfernt und eine neue zweite Druckform 37 aufgezogen wurde. Der Formzylinder 33 ist wieder produktionsbereit. Auch dieser Wechsel kann mit der beschriebenen Vorrichtung in weniger als einer Minute vollständig vollzogen werden. Der Wechsel einer ersten und einer zweiten Druckform 37 kann somit in weniger als zwei Minuten, vorzugsweise in zusammen weniger als neunzig Sekunden abgeschlossen sein (Fig. 35).

Um mit mindestens einem der zuvor beschriebenen Druckformmagazine 38; 39 einen Aufzug 01; 36; 37 mit einer doppelten Länge L2 zu einem der Zylinder 31; 32; 33; 34 zu fördern (Fig. 5), insbesondere zu einem der Formzylinder 31; 33, ist - wie in der Fig. 37 in einer Prinzipskizze dargestellt - vorgesehen, dass diejenige Fördereinrichtung 57, die einen Aufzug 01; 36; 37 mit einer einfachen Länge L1 z. B. mittels eines Schiebers 56 aus der diesen Aufzug 01; 36; 37 speichernden Aufnahmeeinrichtung 43; 44 zum Formzylinder 31; 33 fördert, wobei der Schieber 56 am Aufzug 01; 36; 37 vorzugsweise an dessen in Produktionsrichtung P des Formzylinders 31; 33 nachlaufendem Ende 04 angreift und diesen Aufzug 01; 36; 37 durch eine Schubkraft zum Formzylinder 31; 33 fördert, ein an einem eine doppelte Länge L2 aufweisenden Aufzug 01; 36; 37 in dessen Mittenbereich angreifendes Haltemittel 101 aufweist, wobei der Mittenbereich des die doppelte Länge L2 aufweisenden Aufzugs 01; 36; 37 ausgehend von seinem nachlaufenden Ende 04 im Bereich zwischen 40% und 90% seiner Länge L2 liegt, vorzugsweise im Bereich zwischen 40% und 60% seiner Länge L2. Die bidirektional mögliche, vorzugsweise lineare Bewegung der Fördereinrichtung 57 ist in den Fig. 37 bis 44 jeweils durch einen Doppelpfeil angedeutet. Der Schieber 56 bildet hinsichtlich des eine einfache Länge L1 aufweisenden Aufzugs 01; 36; 37 ein an diesen Aufzug 01; 36; 37 angreifendes erstes Förderelement 56, wobei dieses erste Förderelement 56 vorzugsweise mit der Fördereinrichtung 57 insbesondere starr verbunden oder an dieser ausgebildet ist.

Um mit mindestens einem der zuvor beschriebenen Druckformmagazine 38; 39 einen eine doppelte Länge L2 aufweisenden Aufzug 01; 36; 37 von einem der Zylinder 31; 32; 33; 34 abzuführen (Fig. 5), insbesondere von einem der Formzylinder 31; 33, ist - wie in der Fig. 38 in einer Prinzipskizze dargestellt - vorgesehen, dass diejenige Fördereinrichtung 81, die einen eine einfache Länge L1 aufweisenden Aufzug 01; 36; 37 mittels einer Mitnehmereinrichtung in die diesen Aufzug 01; 36; 37 speichernde Aufnahmeeinrichtung 41; 42 vollständig vom Formzylinder 31; 33 fördert, wobei die Mitnehmereinrichtung am Aufzug 01; 36; 37 an dessen in Produktionsrichtung P des Formzylinders 31; 33 nachlaufendem Ende 04 angreift und durch eine Zugkraft vom Formzylinder 31; 33 fördert, ein am eine doppelte Länge L2 aufweisenden Aufzug 01; 36; 37 in dessen Mittenbereich angreifendes Haltemittel 101 aufweist, wobei der Mittenbereich des die doppelte Länge L2 aufweisenden Aufzugs 01; 36; 37 ausgehend von seinem nachlaufenden Ende 04 gleichfalls im Bereich zwischen 40% und 90% seiner Länge L2 liegt, vorzugsweise im Bereich zwischen 40% und 60% seiner Länge L2. Die ebenso bidirektional mögliche, vorzugsweise lineare Bewegung der Fördereinrichtung 81 ist in den Fig. 37 bis 44 jeweils durch einen Doppelpfeil angedeutet. Das Haltemittel 101 bildet hinsichtlich des eine doppelte Länge L2 aufweisenden Aufzugs 01; 36; 37 ein an diesen Aufzug 01; 36; 37 angreifendes zweites Förderelement 101, wobei dieses zweite Förderelement 101 vorzugsweise gleichfalls mit der Fördereinrichtung 57 insbesondere starr verbunden oder an dieser ausgebildet ist. Damit kann vorgesehen sein, dass sowohl das an dem jeweiligen eine einfache Länge L1 aufweisenden Aufzug 01; 36; 37 angreifende erste Förderelement 56 als auch das an dem die doppelte Länge L2 aufweisenden Aufzug 01; 36; 37 angreifende zweite Förderelement 101 jeweils mit der Fördereinrichtung 57 verbunden sind.

Fig. 39 zeigt in einer Prinzipskizze eine Vorrichtung zum Zuführen und/oder Abführen eines Aufzugs 01; 36; 37 zu und/oder von einem Zylinder 31; 32; 33; 34 einer Druckmaschine, insbesondere zu oder von einem Formzylinder 31; 33, wobei in einer Aufnahmeeinrichtung 43; 44 zum Speichern von mindestens einem zum Zylinder 31; 32; 33; 34 zu fördernden Aufzug 01; 36; 37 ein eine doppelte Länge L2 aufweisender Aufzug 01; 36; 37 in dessen Mittenbereich durch ein Haltemittel 101 gehalten ist, und wobei gleichzeitig in einer Aufnahmeeinrichtung 41; 42 zum Speichern von mindestens einem vom Zylinder 31; 32; 33; 34 geförderten Aufzug 01; 36; 37 ein eine doppelte Länge L2 aufweisender Aufzug 01; 36; 37 in dessen Mittenbereich gleichfalls durch ein Haltemittel 101 gehalten ist.

Fig. 40 zeigt in einer Prinzipskizze einen Betriebszustand der Vorrichtung zum Zuführen und/oder Abführen eines Aufzugs 01; 36; 37 zu und/oder von einem Zylinder 31; 32; 33; 34 einer Druckmaschine, insbesondere zu oder von einem Formzylinder 31; 33, wobei in einer Aufnahmeeinrichtung 43; 44 zum Speichern von mindestens einem zum Zylinder 31; 32; 33; 34 zu fördernden Aufzug 01; 36; 37 ein eine doppelte Länge L2 aufweisender Aufzug 01; 36; 37 in dessen Mittenbereich durch ein Haltemittel 101 gehalten und mit der Fördereinrichtung 57 dem Formzylinder 31; 33 bereits soweit zugeführt ist, dass ein am vorlaufenden Ende 03 dieses Aufzugs 01; 36; 37 ausgebildeter, abgewinkelter Einhängeschenkel 13 durch eine an der Mantelfläche des Formzylinders 31; 33 ausgebildete, schlitzförmige Öffnung 09 in einen Kanal 08 des Formzylinders 31; 33 zur Befestigung dieses Aufzugs 01; 36; 37 eingeführt ist. In einer zur Vorrichtung gehörenden Aufnahmeeinrichtung 41; 42 zum Speichern von mindestens einem vom Zylinder 31; 32; 33; 34 geförderten Aufzug 01; 36; 37 ist ein eine doppelte Länge L2 aufweisender Aufzug 01; 36; 37 in dessen Mittenbereich durch ein Haltemittel 101 gehalten.

In der in den Fig. 37 bis 40 dargestellten Vorrichtung zum Zuführen und/oder Abführen eines Aufzugs 01; 36; 37 zu und/oder von einem Zylinder 31; 32; 33; 34 ist ein zum Zylinder 31; 32; 33; 34 zu fördernder Aufzug 01; 36; 37 mit einer doppelten Länge L2 im Betriebszustand seiner Speicherung in der Aufnahmeeinrichtung 43; 44 an vorzugsweise zwei Punkten abgestützt, wobei einer der Abstützpunkte z. B. durch ein an der dem Zylinder 31; 32; 33; 34 zugewandten Seite der Aufnahmeeinrichtung 43; 44 angeordnetes Wälzelement 102 und der andere Abstützpunkt z. B. durch eine der Auflagefläche 02a des Aufzugs 01; 36; 37 zugewandte Stirnseite des Schiebers 56 der Fördereinrichtung 57 ausgebildet ist. An der vom Zylinder 31; 32; 33; 34 abgewandten Seite der Aufnahmeeinrichtung 43; 44 kann ein weiteres Wälzelement 103 angeordnet sein, welches in dem Betriebszustand des Förderns des die doppelte Länge L2 aufweisenden Aufzugs 01; 36; 37 zum Zylinder 31; 32; 33; 34 in den Förderweg des die doppelte Länge L2 aufweisenden Aufzugs 01; 36; 37 bewegt wird und den zu fördernden Aufzug 01; 36; 37 von der als Abstützpunkt dienenden Stirnseite des Schiebers 56 der Fördereinrichtung 57 abhebt. In der Nähe der Mantelfläche des Zylinders 31; 32; 33; 34 ist, wie zuvor in Verbindung mit der Montage bzw. Demontage eines eine einfache Länge L1 aufweisenden Aufzugs 01; 36; 37 beschrieben, ein Andrückelement 24, vorzugsweise eine Andrückrolle 24, vorgesehen, das bzw. die die bereits erläuterten Aufgaben beim Wechseln eines Aufzugs 01; 36; 37 an einem Zylinder 31; 32; 33; 34 übernimmt. Die einen zum Zylinder 31; 32; 33; 34 zu fördernden Aufzug 01; 36; 37 z. B. registerhaltig ausrichtende Ausrichtvorrichtung 51 ist in den Fig. 37 bis 40 nur angedeutet.

In der zur Vorrichtung gehörenden Aufnahmeeinrichtung 41; 42 zum Speichern von mindestens einem vom Zylinder 31; 32; 33; 34 geförderten, eine doppelte Länge L2 aufweisenden Aufzug 01; 36; 37 ist ein den vom Zylinder 31; 32; 33; 34 vollständig gelösten, in der Aufnahmeeinrichtung 41; 42 gespeicherten Aufzug 01; 36; 37 an dessen Arbeitsfläche 02b angreifender Niederhalter 104 in Form z. B. eines weiteren, an den Aufzug 01; 36; 37 an- bzw. abstellbaren Wälzelementes 104 vorgesehen, wobei der Niederhalter 104 vorzugsweise erst nach Beendigung der Förderung eines vom Zylinder 31; 32; 33; 34 abzunehmenden, die doppelte Länge L2 aufweisenden Aufzugs 01; 36; 37 an die Arbeitsfläche 02b dieses Aufzugs 01; 36; 37 angestellt wird, um eine vertikal nach oben gerichtete Wölbung dieses Aufzugs 01; 36; 37 zu begrenzen, wobei die Wölbung dieses in der Aufnahmeeinrichtung 41; 42 gespeicherten Aufzugs 01; 36; 37 durch das frei hängende, keinen Abstützpunkt aufweisende, die Aufnahmeeinrichtung 41; 42 mit mindestens 30% und bis zu 50% seiner Länge L2 überragende, nachlaufende Ende 04 dieses Aufzugs 01; 36; 37 verursacht wird. Der Niederhalter 104 ist in der Aufnahmeeinrichtung 41; 42 vorzugsweise in deren vom Zylinder 31; 32; 33; 34 abgewandten Hälfte angeordnet.

Das vorzugsweise dauerhaft, zumindest aber beim Fördern eines eine doppelte Länge L2 aufweisenden Aufzugs 01; 36; 37 zeitweise mittels eines Kopplungselementes (nicht dargestellt) mit der jeweiligen Fördereinrichtung 57; 81 verbundene Haltemittel 101 ist jeweils z. B. als eine Klemmeinrichtung 101 oder als ein Greifer 101 ausgebildet, wobei das Haltemittel 101 den Aufzug 01; 36; 37 vorzugsweise durch einen Reibschluss und/oder Formschluss zwischen zwei zusammenwirkenden schließ- bzw. öffenbaren Halteelementen 106 hält, wobei das Schließen und/oder Öffnen dieser Halteelemente 106 vorzugsweise ferngesteuert mit Hilfe einer Steuereinrichtung erfolgt. Es kann vorgesehen sein, dass diese Steuereinrichtung das an dem jeweiligen eine einfache Länge L1 aufweisenden Aufzug 01; 36; 37 angreifende erste Förderelement 56 und/oder das an dem die doppelte Länge L2 aufweisenden Aufzug 01; 36; 37 angreifende zweite Förderelement 101 jeweils in seinem Bewegungsablauf und/oder in seiner Einwirkung auf den jeweiligen Aufzug 01; 36; 37 steuert.

Fig. 41 zeigt in einer Seitenansicht schematisch ein einen eine doppelte Länge L2 aufweisenden Aufzug 01; 36; 37 haltendes Haltemittel 101, wobei das Haltemittel 101 mit einer der Fördereinrichtungen 57; 81 verbunden ist, wobei die in zwei entgegengesetzten Richtungen ausführbare Bewegbarkeit der Fördereinrichtungen 57; 81 durch einen Doppelpfeil angedeutet ist. Im Haltemittel 101 ist zumindest an einem der zugehörigen Halteelemente 106 mindestens ein Federelement 107 mit einem parallel zur Länge L2 des Aufzugs 01; 36; 37 gerichteten Federweg vorgesehen. Vorzugsweise ist eines der Halteelemente 106, z. B. das mit der Fördereinrichtung 57; 81 verbundene Halteelement 106, zwischen zwei Federelementen 107 angeordnet. In der Fig. 41 deuten orthogonal entweder zur Auflagefläche 02a oder zur Arbeitsfläche 02b des Aufzugs 01; 36; 37, d. h. zwei zueinander gerichtete Pfeile das Zusammenwirken der beiden Halteelemente 106 des Haltemittels 101 an, wobei die Halteelemente 106 dadurch zusammenwirken, dass sie aufeinander zu bewegt werden können, um einen zu fördernden Aufzug 01; 36; 37 zwischen sich zu klemmen.

Wie in der Fig. 42 in einer Draufsicht dargestellt, greift das Haltemittel 101 an dem zu fördernden, die doppelte Länge L2 aufweisenden Aufzug 01; 36; 37 nur in dessen entlang der Länge L2 verlaufenden seitlichen Randbereich und nicht im zentralen Bereich der Auflagefläche 02a oder der Arbeitsfläche 02b dieses Aufzugs 01; 36; 37 an, damit das Haltemittel 101 ein Übereinanderstapeln und/oder ein Wechseln der Speicherposition von Aufzügen 01; 36; 37 mit einer einfachen Länge L1 innerhalb der jeweiligen Aufnahmeeinrichtung 41; 42; 43; 44 nicht behindert. Als Randbereich soll eine Zone gelten, die sich entlang einer parallel zur Länge L2 des Aufzugs 01; 36; 37 verlaufenden Kante 108 dieses Aufzugs 01; 36; 37 erstreckt und eine Breite von weniger als 10%, insbesondere weniger als 5% der Breite B dieses Aufzugs 01; 36; 37 aufweist. Die zum zentralen Bereich der Auflagefläche 02a oder der Arbeitsfläche 02b dieses Aufzugs 01; 36; 37 gerichtete Breite des Randbereiches liegt ausgehend von der Kante 108 dieses Aufzugs 01; 36; 37 z. B. bei weniger als 50 mm, vorzugsweise bei weniger als 30 mm. Die Halteelemente 106 sind in der Fig. 42 beispielhaft als z. B. kreisrunde Reibflächen oder Backen dargestellt.

Das Haltemittel 101 ist von der Steuereinrichtung, vorzugsweise von einem z. B. zur Druckmaschine gehörenden Leitstand, aktivierbar, indem das Haltemittel 101 aus einer von dem die doppelte Länge L2 aufweisenden Aufzug 01; 36; 37 beabstandeten Ruheposition RP in eine seitlich an diesen Aufzug 01; 36; 37 angreifende, den Aufzug 01; 36; 37 haltende Arbeitsposition AP mithilfe eines steuerbaren, insbesondere fernsteuerbaren Antriebs bewegt wird, wobei der Antrieb z. B. als ein Pneumatikzylinder oder als ein Elektromotor ausgebildet ist. Fig. 42 zeigt beide Positionen des Haltemittels 101, wobei das Haltemittel 101 durch eine z. B. lineare Bewegung, wie durch einen Doppelpfeil angedeutet, zwischen seiner Ruheposition RP und seiner Arbeitsposition AP wechselt. In den Fig. 38 bis 40 sind die in den Aufnahmeeinrichtungen 41; 42; 43; 44 jeweils angeordneten Haltemittel 101 jeweils in ihrer jeweiligen Arbeitsposition AP dargestellt, in welcher die Halteelemente 106 der jeweiligen Haltemittel 101 jeweils einen eine doppelte Länge L2 aufweisenden Aufzug 01; 36; 37 durch Klemmung halten. In der Fig. 37 ist das einen zum Formzylinder 31; 33 zu fördernden, eine doppelte Länge L2 aufweisenden Aufzug 01; 36; 37 in einer Aufnahmeeinrichtung 43; 44 haltende Haltemittel 101 in seiner Arbeitsposition AP dargestellt, wohingegen das Haltemittel 101, das in einer Aufnahmeeinrichtung 41; 42 zum Halten eines vom Formzylinder 31; 33 geförderten, eine doppelte Länge L2 aufweisenden Aufzugs 01; 36; 37 vorgesehen ist, in seiner Ruheposition RP mit voneinander beabstandeten Halteelementen 106 dargestellt ist. Wenn in einem Druckformmagazin 38; 39 nur Aufzüge 01; 36; 37 einfacher Länge L1 gefördert und gespeichert werden, befinden sich in den zu diesem Druckformmagazin 38; 39 gehörenden Aufnahmeeinrichtungen 41; 42; 43; 44 die darin angeordneten Haltemittel 101 jeweils in ihrer Ruheposition RP (Fig. 43), in welcher sie ein Fördern, Speichern und ein Wechseln von Speicherpositionen jeweils von Aufzügen 01; 36; 37 einfacher Länge L1 nicht behindern.

Bereits in den Fig. 38 bis 40 ist jeweils in Verbindung mit den Aufnahmeeinrichtungen 43; 44 eine Führungseinrichtung 109 dargestellt, wobei diese Führungseinrichtung 109 jeweils einen vertikal über einem ersten Aufzug 01; 36; 37 einfacher Länge L1 gespeicherten Aufzug 01; 36; 37 an seinen parallel zu seiner Länge L1 gerichteten Kanten 108 unter Ausbildung einer in vertikaler Richtung der Aufnahmeeinrichtung 43; 44 gerichteten Wölbung führt, sodass ein über einem ersten Aufzug 01; 36; 37 einfacher Länge L1 gespeicherter Aufzug 01; 36; 37 in der Aufnahmeeinrichtung 43; 44 in einer vertikal nach oben gewölbten Wölbung gespeichert ist. Die Führungseinrichtung 109 prägt einem in der Aufnahmeeinrichtung 43; 44 gespeicherten Aufzug 01; 36; 37 einfacher Länge L1 zwangsweise eine Wölbung auf. Fig. 43 zeigt in einer Prinzipskizze die Vorrichtung zum Zuführen und/oder Abführen eines Aufzugs 01; 36; 37 zu und/oder von einem Formzylinder 31; 33 mit einem Druckformmagazin 38; 39, in dessen Aufnahmeeinrichtungen 41; 42; 43; 44 jeweils nur Aufzüge 01; 36; 37 einfacher Länge L1 gespeichert sind, wobei der in der ersten Speicherposition, d. h. in der oberen der beiden voneinander beabstandeten Speicherpositionen gespeicherte Aufzug 01; 36; 37 an seiner parallel zu seiner Länge L1 gerichteten Kante 108 in der seitlich in oder an der Aufnahmeeinrichtung 43; 44 angeordneten Führungseinrichtung 109 geführt ist. Auch die vorzugsweise beidseits an der jeweils parallel zur Länge L1 gerichteten Kante 108 des Aufzugs 01; 36; 37 angreifende Führungseinrichtung 109 ist seitlich in oder an der Aufnahmeeinrichtung 43; 44 derart angeordnet, dass in der Aufnahmeeinrichtung 43; 44 ein Fördern, Speichern und ein Wechseln von Speicherpositionen jeweils von Aufzügen 01; 36; 37 einfacher Länge L1 nicht behindert wird, wobei insbesondere in der Aufnahmeeinrichtung 43; 44 zum Zuführen neuer Aufzüge 01; 36; 37 zum Formzylinder 31; 33 vertikal übereinander, durch einen Abstand a54 beabstandet mehrere Speicherpositionen vorgesehen sein können (Fig. 13). Die Führungseinrichtung 109 ist z. B. in Verbindung mit den seitlich beweglichen Halteelementen 64 (Fig. 7 bis 9) ausgebildet, d. h. die beschriebenen Halteelemente 64 können in ihrer parallel zur Längsseite des Aufzugs 01; 36; 37 verlaufenden Erstreckung einem gespeicherten Aufzug 01; 36; 37 die aus der Fig. 43 ersichtliche Wölbung aufprägen.

Die Fig. 44 bis 46 zeigen jeweils in Prinzipskizzen den Vorgang des Wechselns von Aufzügen 01; 36; 37 einfacher Länge L1 an einem Formzylinder 31; 33, wobei das in den Aufnahmeeinrichtungen 41; 42; 43; 44 angeordnete Haltemittel 101 jeweils in seiner Ruheposition RP verharrt, solange kein die doppelte Länge L2 aufweisender Aufzug 01; 36; 37 in einer der Aufnahmeeinrichtungen 41; 42; 43; 44 zu fördern oder zu speichern ist. Der Verfahrensablauf entspricht jeweils dem bereits zuvor Beschriebenen. Es ist ersichtlich, dass alle diese Verfahrensabläufe ohne eine Behinderung durch die Haltemittel 101 und/oder das Führungseinrichtung 109 durchführbar sind, weil die Haltemittel 101 und/oder das Führungseinrichtung 109 jeweils außerhalb des Transportweges der Aufzüge 01; 36; 37 einfacher Länge L1 angeordnet sind und selektiv, d. h. nur bei Bedarf durch ihre Positionierung seitwärts an einem der Aufzüge 01; 36; 37 in Aktion treten.

### Bezugszeichenliste

- 01: Aufzug, Druckform
- 02a: Auflagefläche (01)
- 02b: Arbeitsfläche (01)
- 03: Ende, vorlaufendes (01)
- 04: Ende, nachlaufendes (01)
- 05: -
- 06: Zylinder, Formzylinder
- 07: Mantelfläche (06)
- 08: Kanal
- 09: Öffnung (08)
- 10: -
- 11: Biegekante (13)
- 12: Biegekante (14)
- 13: Einhängeschenkel
- 14: Einhängeschenkel
- 15: -
- 16: Kante, vordere, erste (09)
- 17: Kante, hintere, zweite (09)
- 18: Wandung
- 19: Wandung
- 20: -
- 21: Haltemittel
- 22: Federelement
- 23: Stellmittel
- 24: Abstützelement, Andrückelement, Andrückrolle, Wälzelement, Walze, Rolle
- 25: -
- 26: Kante
- 27: Berührungslinie
- 28: Lagefixierung
- 29: Berührungspunkt
- 30: -
- 31: Zylinder, Formzylinder, erster
- 32: Zylinder, Gummituchzylinder, erster
- 33: Zylinder, Formzylinder, zweiter
- 34: Zylinder, Gummituchzylinder, zweiter
- 35: -
- 36: Aufzug, Druckform
- 37: Aufzug, Druckform
- 38: Druckformmagazin
- 39: Druckformmagazin
- 40: -
- 41: Aufnahmeeinrichtung, Schacht
- 42: Aufnahmeeinrichtung, Schacht
- 43: Aufnahmeeinrichtung, Schacht
- 44: Aufnahmeeinrichtung, Schacht
- 45: -
- 46: Bedruckstoff, Papierbahn
- 47: Trennwand
- 48: Arretierung
- 49: Leitblech
- 50: -
- 51: Ausrichtvorrichtung
- 52: Anschlag (51)
- 53: Anschlag (51)
- 54: Auflage (44), Gleitschiene, Leiste
- 55: -
- 56: Anschlag, Schieber, Registerstift, erstes Förderelement
- 57: Fördereinrichtung, Fördervorrichtung, Riemenantrieb, Linearantrieb
- 58: Halter, Druckformhalter
- 59: Kolben, Schieber
- 60: -
- 61: Winkel, Anschlag, Haltelement
- 62: Anschlag, Haltelement
- 63: Abschrägung (62)
- 64: Führungsschiene, Halteelement
- 65: -
- 66: Bügel (64)
- 67: Anschlag
- 68: Schwenkarm, Federelement, Blattfeder
- 69: Antrieb, Magnet
- 70: -
- 71: Codeleser
- 72: Auflage, Leisten, Gleitschienen
- 73: Führungselement, Leitblech, Keil, Wälzelement, Rolle
- 74: Rampe, erste
- 75: -
- 76: Gipfelpunkt (74)
- 77: Rampe, zweite
- 78: Gipfelpunkt (76)
- 79: Anschlag
- 80: -
- 81: Fördereinrichtung, Fördervorrichtung, Riemenantrieb, Linearantrieb
- 82: Heber, Druckformheber
- 83: Kolben
- 84: Hebarm (82)
- 85: -
- 86: Sicherungselement, Klappe
- 87: Heber, Druckformheber
- 88: Aufstandspunkt
- 89: Steg (79)
- 90: -
- 91: Sensor
- 92: Papierleitwalze, erste
- 93: Papierleitwalze, zweite
- 94: Farbwerk
- 95: -
- 96: Fundament
- 97: Gestell
- 98: -
- 99: -
- 100: -
- 101: Haltemittel, Klemmeinrichtung, Greifer, zweites Förderelement
- 102: Wälzelement
- 103: Wälzelement
- 104: Niederhalter, Wälzelement
- 105: -
- 106: Halteelement
- 107: Federelement
- 108: Kante
- 109: Führungseinrichtung

- FR: Radialkraft
- FG: Schwerkraft
- MR: Rückstellmoment

- AP: Arbeitsposition
- RP: Ruheposition

- B: Breite
- D: Materialdicke
- H: Horizontale
- M: Montagerichtung
- P: Produktionsrichtung
- S: Schlitzweite

- L: Länge
- L1: Länge, einfache
- L2: Länge, doppelte

- T09: Tangente
- T29: Tangente

- a09: Abstand
- a37: Abstand
- a38: Abstand
- a39: Abstand
- a54: Abstand
- a58: Abstand
- a67: Abstand
- a73: Abstand
- a77: Abstand
- a86: Abstand
- a88: Abstand

- h89: Höhe

- l13: Länge
- l14: Länge

- o38: Öffnung
- o39: Öffnung

- s68: Stellweg
- s82: Hub

- α1: Öffnungswinkel
- α2: Öffnungswinkel
- β1: Öffnungswinkel
- β2: Öffnungswinkel
- γ: Winkel
- δ: Neigungswinkel

## Patentansprüche

1. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34), wobei auf dem Zylinder (31; 32; 33; 34) in dessen Umfangsrichtung hintereinander zwei Aufzüge (01; 36; 37) jeweils mit einer einfachen, im auf dem Zylinder (31; 32; 33; 34) montierten Zustand den Umfang dieses Zylinders (31; 32; 33; 34) in etwa zur Hälfte umspannenden Länge (L1) anordenbar sind, wobei die Vorrichtung zum Zuführen und/oder Abführen des Aufzugs (01; 36; 37) eine diese Aufzüge (01; 36; 37) sequentiell zum oder vom Zylinder (31; 32; 33; 34) fördernde Fördereinrichtung (57; 81) aufweist, wobei die Fördereinrichtung (57; 81) auf den eine einfache Länge (L1) aufweisenden Aufzug (01; 36; 37) durch eine Kraft an seinem in Produktionsrichtung (P) des Zylinders (31; 32; 33; 34) nachlaufenden Ende (04) einwirkt, **dadurch gekennzeichnet, dass** auf dem Zylinder (31; 32; 33; 34) anstelle von zwei hintereinander angeordneten, jeweils eine einfache Länge (L1) aufweisenden Aufzügen (01; 36; 37) ein einzelner Aufzug (01; 36; 37) mit einer doppelten, im auf dem Zylinder (31; 32; 33; 34) montierten Zustand den Umfang dieses Zylinders (31; 32; 33; 34) in etwa vollständig umspannenden Länge (L2) anordenbar ist, wobei mindestens ein mit der Fördereinrichtung (57; 81) verbundenes, im Mittenbereich des die doppelte Länge (L2) aufweisenden Aufzugs (01; 36; 37) angreifendes Haltemittel (101) vorgesehen ist, wobei die Fördereinrichtung (57; 81) den die doppelte Länge (L2) aufweisenden Aufzug (01; 36; 37) mittels des Haltemittels (101) zum oder vom Zylinder (31; 32; 33; 34) fördert.

2. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34), wobei auf dem Zylinder (31; 32; 33; 34) in dessen Umfangsrichtung hintereinander zwei Aufzüge (01; 36; 37) jeweils mit einer einfachen, im auf dem Zylinder (31; 32; 33; 34) montierten Zustand den Umfang dieses Zylinders (31; 32; 33; 34) in etwa zur Hälfte umspannenden Länge (L1) anordenbar sind, wobei die Vorrichtung zum Zuführen und/oder Abführen des jeweiligen Aufzugs (01; 36; 37) ein an dem jeweiligen eine einfache Länge (L1) aufweisenden Aufzug (01; 36; 37) angreifendes erstes Förderelement (56) aufweist, **dadurch gekennzeichnet, dass** auf dem Zylinder (31; 32; 33; 34) anstelle von zwei hintereinander angeordneten, jeweils eine einfache Länge (L1) aufweisenden Aufzügen (01; 36; 37) ein einzelner Aufzug (01; 36; 37) mit einer doppelten, im auf dem Zylinder (31; 32; 33; 34) montierten Zustand den Umfang dieses Zylinders (31; 32; 33; 34) in etwa vollständig umspannenden Länge (L2) anordenbar ist, wobei die Vorrichtung zum Zuführen und/oder Abführen des Aufzugs (01; 36; 37) mindestens ein an den die doppelte Länge (L2) aufweisenden Aufzug (01; 36; 37) angreifendes zweites Förderelement (101) aufweist.

3. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 2, **dadurch gekennzeichnet, dass** die Vorrichtung zum Zuführen und/oder Abführen des jeweiligen Aufzugs (01; 36; 37) eine die Aufzüge (01; 36; 37) einzeln zum oder vom Zylinder (31; 32; 33; 34) fördernde Fördereinrichtung (57; 81) aufweist.

4. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 2, **dadurch gekennzeichnet, dass** das an dem jeweiligen eine einfache Länge (L1) aufweisenden Aufzug (01; 36; 37) angreifende erste Förderelement (56) mit der Fördereinrichtung (57; 81) verbunden ist.

5. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 2, **dadurch gekennzeichnet, dass** das erste Förderelement (56) an dem eine einfache Länge (L1) aufweisenden Aufzug (01; 36; 37) an dessen in Produktionsrichtung (P) des Zylinders (31; 32; 33; 34) nachlaufenden Ende (04) angreift.

6. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 2, **dadurch gekennzeichnet, dass** das erste Förderelement (56) an dem eine einfache Länge (L1) aufweisenden Aufzug (01; 36; 37) mit einer Schubkraft angreift.

7. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 2, **dadurch gekennzeichnet, dass** das erste Förderelement (56) als ein Schieber (56) ausgebildet ist.

8. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 2, **dadurch gekennzeichnet, dass** das an dem die doppelte Länge (L2) aufweisenden Aufzug (01; 36; 37) angreifende zweite Förderelement (101) mit der Fördereinrichtung (57; 81) verbunden ist.

9. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 2, **dadurch gekennzeichnet, dass** das zweite Förderelement (101) an dem die doppelte Länge (L2) aufweisenden Aufzug (01; 36; 37) in dessen Mittenbereich angreift.

10. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 2, **dadurch gekennzeichnet, dass** das zweite Förderelement (101) als ein Haltemittel (101) ausgebildet ist.

11. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 2, **dadurch gekennzeichnet, dass** das an dem jeweiligen eine einfache Länge (L1) aufweisenden Aufzug (01; 36; 37) angreifende erste Förderelement (56) und das an dem die doppelte Länge (L2) aufweisenden Aufzug (01; 36; 37) angreifende zweite Förderelement (101) jeweils mit der Fördereinrichtung (57; 81) verbunden sind.

12. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 1 oder 10, **dadurch gekennzeichnet, dass** das Haltemittel (101) an dem zu fördernden, die doppelte Länge (L2) aufweisenden Aufzug (01; 36; 37) in dessen entlang der Länge (L2) verlaufenden seitlichen Randbereich angreift.

13. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 1 oder 10, **dadurch gekennzeichnet, dass** das Haltemittel (101) als eine Klemmeinrichtung (101) oder als ein Greifer (101) ausgebildet ist.

14. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 1 oder 10, **dadurch gekennzeichnet, dass** das Haltemittel (101) den Aufzug (01; 36; 37) durch einen Reibschluss oder Formschluss hält.

15. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 1, **dadurch gekennzeichnet, dass** eine Steuereinrichtung vorgesehen ist, wobei die Steuereinrichtung das Haltemittel (101) in seinem Bewegungsablauf und/oder in seiner Haltefunktion steuert.

16. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 2, **dadurch gekennzeichnet, dass** eine Steuereinrichtung vorgesehen ist, wobei die Steuereinrichtung das an dem jeweiligen eine einfache Länge (L1) aufweisenden Aufzug (01; 36; 37) angreifende erste Förderelement (56) und/oder das an dem die doppelte Länge (L2) aufweisenden Aufzug (01; 36; 37) angreifende zweite Förderelement (101) jeweils in seinem Bewegungsablauf und/oder in seiner Einwirkung auf den jeweiligen Aufzug (01; 36; 37) steuert.

17. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 1 oder 2, **dadurch gekennzeichnet, dass** ein Antrieb vorgesehen ist, wobei der Antrieb das Haltemittel (101) oder das zweite Förderelement (101) von einer vom Aufzug (01; 36; 37) beabstandeten Ruheposition (RP) zum Aufzug (01; 36; 37) in eine den Aufzug (01; 36; 37) haltende Arbeitsposition (AP) bewegt.

18. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 1 oder 2, **dadurch gekennzeichnet, dass** am Haltemittel (101) oder am zweiten Förderelement (101) mindestens ein Federelement (107) mit einem parallel zur Länge (L2) des Aufzugs (01; 36; 37) gerichteten Federweg vorgesehen ist.

19. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 1 oder 9, **dadurch gekennzeichnet, dass** der Mittenbereich des die doppelte Länge (L2) aufweisenden Aufzugs (01; 36; 37) ausgehend von seinem in Produktionsrichtung (P) des Zylinders (31; 32; 33; 34) nachlaufenden Ende (04) im Bereich zwischen 40% und 90% seiner Länge (L2) liegt.

20. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 1 oder 9, **dadurch gekennzeichnet, dass** der Mittenbereich des die doppelte Länge (L2) aufweisenden Aufzugs (01; 36; 37) ausgehend von seinem in Produktionsrichtung (P) des Zylinders (31; 32; 33; 34) nachlaufenden Ende (04) im Bereich zwischen 40% und 60% seiner Länge (L2) liegt.

21. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 1 oder 2, **dadurch gekennzeichnet, dass** die Vorrichtung zum Zuführen und/oder Abführen mindestens eines Aufzugs (01; 36; 37) zu und/oder von diesem Zylinder (31; 32; 33; 34) eine Aufnahmeeinrichtung (41; 42; 43; 44) zum Speichern mindestens eines Aufzugs (01; 36; 37) aufweist.

22. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 21, **dadurch gekennzeichnet, dass** in der Aufnahmeeinrichtung (41; 42; 43; 44) mehrere jeweils eine einfache Länge (L1) aufweisende Aufzüge (01; 36; 37) in Axialrichtung des Zylinders (31; 32; 33; 34) nebeneinander speicherbar sind.

23. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 21, **dadurch gekennzeichnet, dass** in der Aufnahmeeinrichtung (41; 42; 43; 44) mehrere jeweils eine einfache Länge (L1) aufweisende Aufzüge (01; 36; 37) vertikal übereinander speicherbar sind.

24. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 23, **dadurch gekennzeichnet, dass** in der Aufnahmeeinrichtung (41; 42; 43; 44) gespeicherte Aufzüge (01; 36; 37) durch einen vertikalen Abstand (a54) zwischen ihrer Auflagefläche (02a) bzw. Arbeitsfläche (02b) voneinander beabstandet angeordnet sind.

25. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 23, **dadurch gekennzeichnet, dass** ein vertikal über einem ersten Aufzug (01; 36; 37) einfacher Länge (L1) gespeicherter Aufzug (01; 36; 37) an mindestens einem seiner parallel zu seiner Länge (L1) gerichteten Ränder (108) in einer Führungseinrichtung (109) geführt ist.

26. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 25, **dadurch gekennzeichnet, dass** die Führungseinrichtung (109) in vertikaler Richtung der Aufnahmeeinrichtung (43; 44) eine Wölbung aufweist.

27. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 25, **dadurch gekennzeichnet, dass** ein in der Aufnahmeeinrichtung (43; 44) in der Führungseinrichtung (109) gespeicherter Aufzug (01; 36; 37) einfacher Länge (L1) in einer vertikal nach oben gewölbten Wölbung gespeichert ist.

28. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 25, **dadurch gekennzeichnet, dass** die Führungseinrichtung (109) an die Längsseite des Aufzugs (01; 36; 37) anstellbar und von der Längsseite des Aufzugs (01; 36; 37) abstellbar ist.

29. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 21, **dadurch gekennzeichnet, dass** ein in der Aufnahmeeinrichtung (41; 42; 43; 44) gespeicherter, eine doppelte Länge (L2) aufweisender Aufzug (01; 36; 37) die Aufnahmeeinrichtung (41; 42; 43; 44) an deren vom Zylinder (31; 32; 33; 34) abgewandten Seite um mindestens 30 % seiner Länge (L2) überragt.

30. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 21, **dadurch gekennzeichnet, dass** ein in der Aufnahmeeinrichtung (41; 42; 43; 44) gespeicherter, eine doppelte Länge (L2) aufweisender Aufzug (01; 36; 37) eine Breite (B) von mindestens zwei nebeneinander gespeicherten Aufzügen (01; 36; 37) einfacher Länge (L1) aufweist.

31. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 21, **dadurch gekennzeichnet, dass** ein in der Aufnahmeeinrichtung (41; 42; 43; 44) gespeicherter, eine doppelte Länge (L2) aufweisender Aufzug (01; 36; 37) eine Breite (B) von bis zu sechs nebeneinander gespeicherten Aufzügen (01; 36; 37) einfacher Länge (L1) aufweist.

32. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 1 oder 2, **dadurch gekennzeichnet, dass** der Zylinder (31; 32; 33; 34) und die ihm zugeordnete Vorrichtung zum Zuführen und/oder Abführen mindestens eines Aufzugs (01; 36; 37) in einer Rollendruckmaschine angeordnet sind.

33. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 1 oder 2, **dadurch gekennzeichnet, dass** der Zylinder (31; 32; 33; 34) zwei achsparallele, an der Mantelfläche (07) dieses Zylinders (31; 32; 33; 34) zumindest teilweise geöffnete Kanäle (08) aufweist, wobei die Kanäle (08) am Umfang des Zylinders (31; 32; 33; 34) um 180 ° zueinander versetzt angeordnet sind.

34. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 1, **dadurch gekennzeichnet, dass** die von der Fördereinrichtung (57; 81) auf den eine einfache Länge (L1) aufweisenden Aufzug (01; 36; 37) an seinem in Produktionsrichtung (P) des Zylinders (31; 32; 33; 34) nachlaufenden Ende (04) ausgeübte Kraft eine Schubkraft ist.

35. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 1, **dadurch gekennzeichnet, dass** die Fördereinrichtung (57; 81) den die doppelte Länge (L2) aufweisenden Aufzug (01; 36; 37) mittels des Haltemittels (101) im Wesentlichen tangential zum oder vom Zylinder (31; 32; 33; 34) fördert.

36. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 2, **dadurch gekennzeichnet, dass** das zweite Förderelement (101) den die doppelte Länge (L2) aufweisenden Aufzug (01; 36; 37) im Wesentlichen tangential zum oder vom Zylinder (31; 32; 33; 34) fördert.

37. Zylinder (31; 32; 33; 34) einer Druckmaschine mit einer diesem Zylinder (31; 32; 33; 34) zugeordneten Vorrichtung zum Zuführen und/oder Abführen mindestens eines Aufzugs (01; 36; 37) zu und/oder von dem Zylinder (31; 32; 33; 34) nach Anspruch 1 oder 2, **dadurch gekennzeichnet, dass** auf der Mantelfläche (07) des Zylinders (31; 32; 33; 34) hinsichtlich mindestens einer ausgewählten axialen Position wahlweise zwei Aufzüge (01; 36; 37) jeweils mit einer einfachen Länge (L1) oder ein einzelner Aufzug (01; 36; 37) mit einer doppelten Länge (L2) anordenbar sind bzw. ist.
